# EUROPÄISCHE PATENTSCHRIFT

(11) **EP 2 014 212 B1**
(45) Veröffentlichungstag und Bekanntmachung des Hinweises auf die Patenterteilung: **23.12.2015**
(21) Anmeldenummer: 08159794.0
(22) Anmeldetag: 07.07.2008
(51) Int. Cl.: A47L 7/00, A47L 9/06

(54) **Kombination einer Staubsaugerdüse mit einem Wischtuch, sowie Wischtuch und Verfahren zum Feuchtreinigen von Fußböden**
Combination of a vacuum cleaner nozzle with a wipe, and wipe and method for wet cleaning floors
Association d'un suceur d'aspirateur et d'un chiffon, ainsi que chiffon et procédé de nettoyage humide de planchers

(30) Priorität: 09.07.2007 DE 102007031897; 07.04.2008 DE 102008017589; 23.06.2008 DE 102008029687
(43) Veröffentlichungstag der Anmeldung: 14.01.2009
(73) Patentinhaber: Vorwerk & Co. Interholding GmbH, 42275 Wuppertal (DE)
(72) Erfinder: Schomacher, Jutta, 42489 Wülfrath (DE); Scheuren, Bernhard, 58332 Schwelm (DE); Schiffer, Ernst-Uwe, 42111 Wuppertal (DE); Liß, Raphael, 53842 Troisdorf (DE); Meggle, Martin, 33442 Herzebrock (DE); Ahlf, Heinz Jürgen, 51467 Bergisch-Gladbach (DE)
(74) Vertreter: Müller, Enno

(56) Entgegenhaltungen:
- US-A- 3 638 270
- US-A- 3 833 962
- US-A- 4 833 752
- US-A1- 2004 134 016

## Beschreibung

Die Erfindung betrifft zunächst eine Kombination einer Staubsaugerdüse mit einem Wischtuch, wobei die Staubsaugerdüse einen Saugmund aufweist und das Wischtuch vorzugsweise mittels Unterdruck an der Düse zu haltern ist.

Staubsaugerdüsen sind bekannt. Diese finden insbesondere Anwendung als Vorsatzgeräte für Haushalts-Staubsauger zur Saugbearbeitung von Fußböden, so weiter von Teppich- oder Hartböden. Darüber hinaus sind auch Staubsaugerdüsen für die Überbodenarbeit bekannt. Diese werden in der Regel über einen Saugschlauch oder dergleichen mit dem Staubsauggerät verbunden, um so höher liegende Objekte abzusaugen, so beispielsweise Regalböden oder dergleichen. Im Bereich des Saugmundes der Staubsaugerdüse wird im Betrieb ein Unterdruck erreicht, der es zulässt, ein Wischtuch zu halten. Entsprechend kann die so konfektionierte Staubsaugerdüse zum Wischen von insbesondere Hartflächen, wie weiter beispielsweise Holz- oder Fliesenböden genutzt werden.

Aus der US 3,638,270 A1 ist ein Reinigungswerkzeug bekannt, das eine starre Rückenausbildung und freiabstehende Borsten oder Polmaterial aufweist. Insgesamt handelt es sich um ein Schrubberwerkzeug, ist also als steifes, selbstständig handhabbares Werkzeug ausgebildet. Aus der US-A 4,833,752 ist es bekannt, in einem nicht saugenden Bereich eines Staubsaugers ein Moppteil zu haltern.

Ausgehend von dem genannten Stand der Technik stellt sich der Erfindung die Aufgabe, eine vorteilhafte Kombination einer Staubsaugerdüse mit einem Wischtuch anzugeben, weiter ein vorteilhaftes Wischtuch selbst und ein Verfahren zum Feuchtreinigen von Fußböden.

Diese Aufgabe ist hinsichtlich der Kombination beim Gegenstand des Anspruches 1 gelöst, wobei darauf abgestellt ist, dass das Wischtuch zur Verhinderung des Aufsaugens von Flüssigkeiten eine Dichtlage aufweist. Zufolge dieser Ausgestaltung ist mittels einer Staubsaugerdüse auch ein Feuchtwischen von Oberflächen ermöglicht. Durch die Feuchtreinigung wird ein verbessertes Reinigungsergebnis erzielt. Um zu vermeiden, dass die der Reinigung dienende Flüssigkeit über den zur Anhaftung des Wischtuchs vorzugsweise benötigten Saugluftstrom in die Staubsaugerdüse und über diese hinaus in den den Saugluftstrom aufbringenden Staubsauger gelangt, ist das Wischtuch mit einer Dichtlage versehen. Diese wirkt in Art einer Trennlage.

In einer Weiterbildung des Erfindungsgegenstandes ist vorgesehen, dass die Staubsaugerdüse zwei sich stromaufwärts zu dem Wischtuch trennende Saugkanalzweige aufweist, von denen einer zur Erzeugung eines Halterungs-Unterdrucks für das Wischtuch und einer zur unmittelbaren Bodenabsaugung dient. Zufolge dieser Ausgestaltung wird der im Betrieb aufgebrachte Saugluftstrom düsenseitig aufgeteilt, einerseits zur Halterung des Wischtuches und andererseits zur unmittelbaren Bodenabsaugung, wobei weiter bei Anordnung eines die zum Boden hin gerichtete Öffnung des Halterungs-Saugkanalzweiges bevorzugt vollständig überdeckenden Wischtuches die zugeordnete Tuchhaltekammer des Halterungs-Saugkanalzweiges zumindest annähernd einen allein unterdruckbehafteten, geschlossenen Raum bildet. Durch die relativ hohen Strömungsgeschwindigkeiten im Saugbetrieb steigt der dynamische Druck im gesamten System; im Gegenzug sinkt der statische Druck. Dieser geringere statische Druck verursacht einen Sog auf die Wandung im Strömungskanal und in vorliegendem Fall entsprechend auf die bei Wischtuchanhaftung geschlossene Tuchhaltekammer. Dies ergibt sich durch den geringeren statischen Druck gegenüber dem statischen Druck in der Umgebungsluft. Es wirkt ein Unterdruck in der Tuchhalterkammer zur bevorzugten Unterdruckanhaftung des Wischtuches. Durch die vorgeschlagene Trennung der Saugkanalzweige ist ein gleichmäßiger Unterdruck in jedem Bereich der Tuchhaltekammer gegeben. Entsprechend wirkt über die gesamte unterdruckbeaufschlagte Fläche des Wischtuches ein gleicher Druck. Darüber hinaus ist durch die getrennten Saugkanalzweige eine günstige Saugleistung im Absaug-Kanalzweig erreicht. Die Saugleistung ist auch durch Ansaugen eines Wischtuches zur Anhaftung desselben an der Düse nicht verringert.

Die Saugkanalzweige verlaufen in einer bevorzugten Ausgestaltung zumindest teilweise, in Vertikalrichtung betrachtet, übereinander angeordnet, so dass die Saugkanalzweige in einer Projektion auf den Düsenboden bzw. im Betriebszustand in einer Projektion auf den pflegenden Boden zumindest teilweise in Überdeckung liegen. In bevorzugter Anordnung verläuft hierbei der Halterungs-Saugkanalzweig unterhalb des Absaug-Kanalzweiges, wobei in einer weiteren Ausgestaltung der Halterungs-Saugkanalzweig zugleich unmittelbar die Tuchhaltekammer ausformt, während der Absaug-Kanalzweig beispielsweise rohrabschnittförmig gebildet über den Halterungs-Saugkanalzweig geführt ist und endseitig einen sich weiter bevorzugt über die gesamte, quer zur üblichen Verfahrrichtung betrachtete Breite der Düse erstreckenden, düsenartigen Saugmund ausformt. Dieser, dem Absaug-Kanalzweig zugeordnete Saugmund ist bevorzugt mit Bezug auf die übliche Verfahrrichtung der Düse im Stirnbereich derselben angeordnet, um hierüber bei Bewegung der Düse in üblicher Verfahrrichtung nach vorne vor Beaufschlagung des Bodens durch das Wischtuch gröbere Schmutzpartikel aufzusaugen.

So ist weiter vorgesehen, dass die Saugkanalzweige zumindest teilweise in Horizontalrichtung nebeneinander verlaufen, so weiter in Horizontalrichtung mit Bezug auf die übliche Verfahrrichtung. So schneidet beispielsweise eine oberhalb des Düsenbodens, weiter mit geringem Abstand zum Düsenboden horizontal ausgerichtete Ebene sowohl die Tuchhaltekammer des Halterungs-Saugkanalzweiges als auch den in üblicher Verfahrrichtung davor angeordneten Saugmund des Absaug-Kanalzweiges.

Der Wischtuchbereich ist weiter bevorzugt von dem Bodenabsaugbereich in Horizontalrichtung durch eine zur Auflage auf dem Boden ausgebildete Dichtlippe getrennt. Diese erstreckt sich in bevorzugter Ausgestaltung quer zur üblichen Verfahrrichtung der Düse, weiter über die quer zur üblichen Verfahrrichtung betrachtete gesamte Breite der Düse. Zufolge dieser Anordnung ist zunächst das bevorzugt Feuchtigkeit beinhaltende Wischtuch vor einem Austrocknen durch den über den Bodenabsaugbereich angesaugten Saugluftstrom geschützt. Die Luftansaugung ist zufolge der Anordnung der Dichtlippe zumindest begrenzt auf den in üblicher Verfahrrichtung vor der Dichtlippe belassenen Düsenbereich, wobei weiter bevorzugt eine derartige Dichtlippe auch seitlich des Bodenabsaugbereiches vorgesehen ist. Zum Weiteren dient die Dichtlippe auch als konstruktives Hilfsmittel beim Überfahren von Türschwellen oder anderen flachen Hindernissen. Verfährt die Düse in üblicher Verfahrrichtung nach vorne, das heißt den zu pflegenden Boden zunächst mit dem Bodenabsaugbereich überfahrend, so legt sich die Dichtlippe mit ihrem freien Endbereich über die zugeordneten Randkante des in Verfahrrichtung nachfolgenden Wischtuches oder deckt alternativ zumindest einen sich gegebenenfalls zwischen Wischtuch und Düsenboden sich einstellenden Spalt ab. Demzufolge wird ein Abreißen bzw. Abschälen des Wischtuches beim Überfahren von Türschwellen und anderen flachen Hindernissen vermieden. Die Dichtlippe hebt im übertragenen Sinne das Wischtuch über das Hindernis.

In weiterer Ausgestaltung ist das Wischtuch, bevorzugt ergänzend zur Halterung durch Unterdruck, durch mechanische Mittel an der Saugdüse gehaltert. Diese mechanische Halterung dient insbesondere zur Unterstützung der Unterdruckhalterung des Wischtuches. So ist durch die Anordnung mechanischer Haltemittel die Anhaftung des Wischtuches auch bei Unterbrechung des Saugluftstromes, beispielsweise nach einem Unterbrechen des Saugluftstromes durch Ausschalten des Gerätes weiter an der Düse gegeben. Die mechanischen Mittel bestehen in einer Ausgestaltung aus einem Klettverschluss, wobei ein Klettverschlussteil dem Wischtuch und das korrespondierende andere Klettverschlussteil dem Düsenboden bzw. dem dem Wischtuch zugeordneten Halteelement zugeordnet ist. Bei Ausgestaltung des Wischtuches aus einem insbesondere textilen Material, weiter beispielsweise aus einem Vliesmaterial kann dieses Material selbst das schlaufenartige Klettverschlussteil formen, während geräteseitig ein widerhakenartiges, korrespondierendes Klettverschlussteil vorgesehen ist. Weiter alternativ sind die mechanischen Mittel Rastmittel, so weiter beispielsweise in der Art, dass geräteseitig gegebenenfalls federelastisch ausgebildete Rastzapfen ausgebildet sind, die mit korrespondierenden Rastöffnungen in dem Wischtuch zusammenwirken. Eine Verstärkung der Rastöffnungsränder zur sicheren Rasthalterung in Zusammenwirkung mit dem Rastzapfen ist beispielsweise durch die in dem Wischtuch eingebundene Dichtlage erreicht.

Um den Unterdruck im Halterungs-Saugkanal, weiter in der dem Wischtuch zugeordneten Tuchhaltekammer zu erhöhen, ist in einer Weiterbildung des Erfindungsgegenstandes vorgesehen, dass der Halterungs-Saugkanal stromaufwärts zu dem Wischtuch eine Strömungskanalverjüngung aufweist. Zufolge dieser Strömungskanalverjüngung wird in diesem Bereich eine Erhöhung der Strömungsgeschwindigkeit erzielt, was im querschnittserweiterten Bereich der Tuchhaltekammer zu einer Erhöhung des Unterdruckes führt. Die Strömungskanalverjüngung wirkt in Art einer Venturi-Düse. In weiter bevorzugter Ausgestaltung ist die Strömungskanalverjüngung im Bereich der Abzweigung der beiden Strömungskanalzweige ausgebildet; kann jedoch alternativ auch stromaufwärts zu dem Wischtuch vor der Abzweigung ausgebildet sein.

Um einem Eindringen von über den Absaug-Kanalzweig transportierten Schmutzpartikeln in den Halterungs-Strömungskanalzweig zu verhindern, ist weiter vorgesehen, dass Letzterer von dem Saugkanal, weiter insbesondere von dem Absaugzweig-Kanal durch ein filterartiges Trennelement gesondert ist. Das filterartige Trennmittel ist bevorzugt ein Filterelement in Form einer, Filtereigenschaften aufweisenden Papier- oder Vlieslage. Alternativ kann das Trennmittel auch durch ein engmaschiges Gitter gebildet sein. In weiterer Ausgestaltung ist das filterartige Trennmittel austauschbar bevorzugt im Bereich der Abzweigung der beiden Strömungskanalzweige angeordnet.

Als besonders vorteilhaft erweist sich eine Ausgestaltung, bei welcher bezüglich einer üblichen Verfahrrichtung der Saugdüse vor und hinter dem Wischtuch eine Mündung des Absaug-Kanalzweiges ausgebildet ist. Entsprechend erfolgt eine unmittelbare Bodenabsaugung in üblicher Verfahrrichtung sowohl vor als auch nach der Kontaktierung des zu pflegenden Bodens durch das Wischtuch. Dies erweist sich bei einer üblichen Handhabung der Düse von Vorteil, da bei dieser die Düse über den angeschlossenen Staubsauger in üblicher Weise vor und zurück bewegt wird und somit stets ein Absaugkanalzweig in Verfahrrichtung vor dem Wischtuch zur Absaugung des Bodens angeordnet ist. In diesem Zusammenhang erweist es sich weiter von Vorteil, wenn der Absaug-Kanalzweig in einen Hinter-Absaug-Kanalzweig und einen Vorder-Absaug-Kanalzweig unterverzweigt ist.

Bei einer weiter bevorzugten Anordnung einer Dichtlippe zur Trennung des Wischtuchbereiches zum Bodenabsaugbereich erweist es sich im Zusammenhang mit der Unterverzweigung des Absaug-Kanalzweiges weiter von Vorteil, wenn sowohl die Mündung des vorderen Bodenabsaugbereiches als auch die Mündung des hinteren Bodenabsaugbereiches in Horizontalrichtung durch eine zur Auflage auf dem Boden ausgebildete Dichtlippe zum Wischtuchbereich getrennt sind. Entsprechend ist jeder in der jeweiligen Verfahrrichtung stirnseitigen Wischtuchkante eine Dichtlippe zugeordnet, die dem in Verfahrrichtung vorgelagerten Bodenabsaugbereich gegen das Wischtuch abschirmt. Auch ist hierdurch das Überfahren flacher Hindernisse, wie Türschwellen in beiden Verfahrrichtungen erleichtert. Die Dichtlippen verhindern hierbei wirkungsvoll ein Abziehen bzw. Abschälen des Wischtuches vom Düsenboden. So ist weiter vorgesehen, dass die Dichtlippe durch die Verfahrbewegung umschlagbar ausgebildet ist, wobei bei einer Fahrtrichtung der Umschlagabschnitt einer Dichtlippe die zugeordnete Saugmündung des Bodenabsaugbereiches im wesentlichen verschließt, während in derselben Fahrtrichtung die andere, dem weiteren Bodenabsaugbereich zugeordnete Dichtlippe nur trennend zum Wischtuch wirkt. So wird beispielsweise bei Verfahren der Düse in üblicher Verfahrrichtung, das heißt bei einem üblichen Vorwärtsfahren des Saugers die zum Wischtuch liegende Dichtlippe der frontseitigen Absaugung zum Wischtuch umgeschlagen und überdeckt diese randkantenseitig, womit flache Hindernisse, wie Türschwellen leichter überfahren werden können. Die zum Wischtuch in Verfahrrichtung liegende hintere Dichtlippe klappt selbsttätig über die Relativverlagerung zum zu pflegenden Boden in Richtung des zugeordneten Saugmundes des Bodenabsaugebereiches und verschließt diesen im wesentlichen vollständig, womit in der gewählten Verfahrrichtung die gesamte Saugkraft auf die frontseitige Bodenabsaugung gerichtet ist. Bei einer Rückwärtsverlagerung der Düse wechseln die Zustände der Dichtlippen, so dass hiernach die gesamte Saugkraft auf die bezogen auf den Gerätegrundriss rückwärtige Absaugung gerichtet ist.

Um sicherzustellen, dass bei einem Abheben der Saugdüse vom zu reinigenden Boden das gegebenenfalls nasse und somit schwere Wischtuch weiterhin an der Düse gehalten ist, ist eine Unterdruckverstärkung im Halterungs-Saugkanalzweig vorgesehen, die bevorzugt durch eine Reduzierung des Querschnittes der Saugmündung des Bodenabsaugbereiches erreicht ist. So kann der Bodenabsaugbereich vollständig verschlossen oder im Querschnitt verringert sein, sobald die Saugdüse angehoben ist. Das Verschließen oder auch Reduzieren des Querschnittes der Saugmündung kann über mechanische Elemente gesteuert sein. So ist diesbezüglich vorgesehen, dass das Abheben der Saugdüse durch einen, eine Bodenberührung erfassenden Taster ermittelt wird. Im üblichen Bodenreinigungsbetrieb detektiert der Taster den zu reinigenden Boden. Die Saugmündung ist vollständig geöffnet und der auf das Wischtuch einwirkende Unterdruck hinreichend groß gewählt. Fehlt dem Taster die Bodenberührung, so wird mechanisch, gegebenenfalls aber auch elektrisch durch Auswertung eines Tastersignals, der Saugmundquerschnitt verkleinert und somit der Unterdruck in der Tuchhalterkammer erhöht. Bevorzugt wird im Zuge des Abhebens der Saugdüse vom Boden der Saugkanal geschlossen, dies weiter über mechanische, mit dem Taster zusammenwirkende Mittel, wie beispielsweise schwenkbare Klappen oder dergleichen.

In einer Weiterbildung des Erfindungsgegenstandes ist vorgesehen, dass die Staubsaugerdüse im Sinne eines oder mehrerer zu dem Saugmund führender Täler strukturiert ist und dass ein, ein Tal zumindest teilweise offen haltendes, gleichwohl luftdurchlässiges Strukturteil vorgesehen ist, zur Anordnung zwischen dem Wischtuch und der Düse. Die strukturierten Täler erstrecken sich hierbei beispielsweise quer zu einer üblichen Verfahr- bzw. Bewegungsrichtung der Staubsaugerdüse, darüber hinaus aber auch gegebenenfalls in Verfahrrichtung oder in einem spitzen Winkel hierzu. So können beispielsweise von dem Saugmund ausgehend mehrere solcher strukturierten Täler bis zu einer Stirnfläche der Staubsaugerdüse reichen. Über diese Täler ist zusammen mit dem angeschlossenen Saugmund in üblicher Weise eine Saugbearbeitung eines Fußbodens ermöglicht. Beim Wischbetrieb ist zumindest ein Tal mit einem Strukturteil versehen, das das Tal zur Bearbeitungsfläche hin zumindest teilweise offen hält. Das Strukturteil bietet entsprechend eine Stützfläche für das über das Tal gespannte Wischtuch. Durch die teilweise offene und entsprechend luftdurchlässige Struktur ist weiterhin die unterdruckbedingte Anhaftung des Wischtuches erreicht. Bevorzugt sind alle strukturierten Täler der Staubsaugerdüse im Wischbetrieb mit einem solchen Strukturteil versehen. Bei einer Ausgestaltung mit getrennten Halterungs- und Absaug-Kanalzweigen überdeckt das Strukturteil in bevorzugter Ausgestaltung die gesamte, dem Boden zugewandte Saugöffnung des Halterungs-Kanal-Zweiges.

Das Strukturteil ist in einer bevorzugten Ausgestaltung ein in die Düse von unten einsetzbares Kunststoffteil, so weiter ein Kunststoffteil, welches bevorzugt alle strukturierten Täler und darüber hinaus auch weiter bevorzugt den Saugmund überdeckt, dies weiter unter teilweiser Öffnung der Täler und/ oder des Saugmundes in Richtung auf die Bearbeitungsfläche. Das Strukturteil kann entsprechend ein Kunststoffspritzteil sein, welches weiter durch Klemm- bzw. Rasthalterung unterseitig an der Staubsaugerdüse halterbar ist. Weiter kann das Strukturteil auch bspw. einteilig mit einem der Staubsaugerdüse steckzuordbaren Einsatzteil ausgebildet sein, welches Einsatzteil den Saugmund und die Täler ausformt. Die Anordnung des Strukturteils ist weiter bevorzugt so gewählt, dass im eingesetzten Zustand dieses mit den den strukturierten Tälern bzw. dem Saugmund des Halterungs-Kanalabschnittes der Staubsaugerdüse benachbarten Bodenbereichen der Düse eine zumindest annähernd gemeinsame Ebene aufspannen. Alternativ kann das Strukturteil auch grundsätzlicher Bestandteil der Staubsaugerdüse sein, so weiter beispielsweise auslösbar durch eine Schalter- bzw. Tasterbewegung. So kann bei Bedarf beispielsweise über eine Fußbetätigung eines Schalters das Strukturteil durch Absenkung in die strukturierten Täler und gegebenenfalls in den Saugmund einfahren. Weiter können grundsätzlich auch durch das Strukturteil definierte Wischkanten ausgeformt werden. Zur teilweisen Öffnung des Strukturteils ist dieses mit Saug-Durchbrechungen versehen. Diese können schlitz- oder bohrungsartig ausgebildet sein und sind in ihrem freien Grundriss und in ihrer Anzahl so gewählt, dass das zuzuordnende Wischtuch sicher auch im Wischbetrieb unterdruckgehaltert ist.

Das Wischtuch ist in einer bevorzugten Ausgestaltung des Gegenstandes unmittelbar an dem Strukturteil gehaltert. Alternativ ist vorgesehen, dass zwischen Strukturteil und dem Wischtuch eine Zwischenlage angeordnet ist. Diese Zwischenlage kann eine Beschichtung, beispielsweise in Form eines rutschfesten Materials bzw. in Form einer Lage aus einem solchen Material sein, was zufolge erhöhter Reibung zu einer besseren Haftung des Wischtuches führt. Das Wischtuch hält zufolge dieser Ausgestaltung im Zuge der Bodenbearbeitung besser die Position unter der Staubsaugerdüse. So ist in einer Weiterbildung vorgesehen, dass die Zwischenlage aus einem geprägten Schaumstoff besteht.

Diese dient in diesem Fall zugleich als Positionierhilfe. Darüber hinaus wird auch die Wischtuchhaftung erhöht. Zur Abfederung beispielsweise auf unebenem Untergrund ist weiter bevorzugt vorgesehen, dass die Zwischenlage elastisch eingestellt ist, so weiter beispielsweise durch Ausbildung der Zwischenlage aus einem Schaumstoffmaterial. Über diese elastisch eingestellte Zwischenlage ist ein Ausgleichen von Bodenunebenheiten (bspw. Fliesenfugen) erreicht, womit die vollflächige Auflage des Wischtuches auf dem zu reinigenden Boden zumindest annähernd erreicht ist. Weiter alternativ besteht die Zwischenlage jedenfalls zugewandt dem Wischtuch aus Silikon, weiter aus einer Silikonbeschichtung oder einem ähnlichen rutschfesten Material, welche Beschichtung auf das Strukturteil aufgebracht ist.

Eine weitere Verbesserung hinsichtlich der Anhaftung des Wischtuches im Betrieb der Staubsaugerdüse ist durch eine luftdichte Ausgestaltung der Dichtlage erreicht. Die Dichtlage erstreckt sich in einer Ausgestaltung des Erfindungsgegenstandes über die gesamte Fläche des Wischtuches. Alternativ wird diesbezüglich weiter vorgeschlagen, dass die Dichtlage, Dichtlagenbereiche bildend lediglich partiell in dem Wischtuch ausgebildet ist. Die Dichtlagenbereiche sind hierbei insbesondere zugeordnet den Unterdruck aufbringenden Bereichen des Strukturteils, weiter insbesondere zugeordnet den Tälern bzw. dem Saugmund der Staubsaugerdüse, um so einen sicheren Halt des Wischtuches durch Unterdruckbeaufschlagung zu erreichen.

Als besonders vorteilhaft erweist sich eine Ausgestaltung, bei welcher das Wischtuch eine Kontur aufweist, die der Grundrisskontur der Saugdüse entspricht oder zumindest weitestgehend entspricht. So ist hierdurch eine größtmögliche, über die Staubsaugerdüse belastete Wischfläche geschaffen. Dadurch bedingt, dass das Wischtuch allein durch Unterdruck an der Düse gehaltert wird, kann auf Übermaße beispielsweise zur Festlegung des Wischtuches über Klemmen oder dergleichen verzichtet werden. Es liegt entsprechend ein Wischtuch vor mit einer Wischfläche, die optimal vollflächig genutzt wird.

Das Wischtuch kann in einfachster Ausgestaltung ein Trockentuch sein. Die Flüssigkeit zur Feuchtbearbeitung des Fußbodens wird in diesem Fall direkt auf den Fußboden aufgebracht und über die mit dem Wischtuch versehene Düse zur Einwirkung verteilt. In einer Weiterbildung des Erfindungsgegenstandes ist das Wischtuch ein Feuchttuch, welches entsprechend mit Feuchte und gegebenenfalls mit Reinigungsmitteln versehen ist. Auch kann das Wischtuch in einer alternativen Ausgestaltung mit Versiegelungsmitteln oder dergleichen versehen sein. Über das Feuchttuch wird kontinuierlich kontrolliert Feuchte auf den zu pflegenden Hartboden abgegeben. Die in dem Wischtuch vorgesehene Dichtlage verhindert das Trockensaugen der in dem Wischtuch aufgenommenen Feuchte.

Ein weiterer vorteilhafter Effekt ist dadurch erreicht, dass die Saugdüse bei eingesetztem Strukturteil und gehaltertem Wischtuch im Frontbereich Saugöffnungen aufweist. Diese frontseitigen Saugöffnungen sind von dem Strukturteil frei gehalten, erstrecken sich weiter bevorzugt oberhalb einer Wischtuchebene, so dass im Zuge der Wischbearbeitung mittels der Staubsaugerdüse gröbere Schmutzpartikel, die sich vor der Düse befinden, aufgesaugt werden können, bevor diese in das Wischtuch gelangen. Hieraus ergibt sich eine erhöhte Standzeit für das Wischtuch. Letzteres wird nicht durch Grobpartikel verschmutzt oder sogar beschädigt. Alternativ oder kombinativ hierzu können die Saugöffnungen auch seitlich oder im rückwärtigen Gerätebereich vorgesehen sein.

Um insbesondere den Unterdruck im Bereich der möglichen Absaugung weiter zu erhöhen, ist in einer Weiterbildung vorgesehen, dass den Saugöffnungen eine Dichtlippe zugeordnet ist. Diese Dichtlippe besteht beispielsweise aus einem Weichkunststoff oder Gummimaterial. Zufolge dieser Ausgestaltung ist auch eine erhöhte Unterdruckwirkung auf das Wischtuch erreichbar, womit die Haftung des Wischtuches an dem Strukturteil erhöht ist und weiter die Saugkraft über die Saugöffnungen verstärkt ist.

Das Wischtuch kann mehrlagig aufgebaut sein, so beispielsweise mit einer Wischlage und einer darüber angeordneten, fest mit der Wischlage verbundenen Dichtlage. Diese Dichtlage besteht in einer Weiterbildung des Erfindungsgegenstandes aus einer Folie, weiter insbesondere aus einer Kunststofffolie, die entsprechend wasser- und bevorzugt weiter auch luftdicht ist. Die wischaktive Lage des Wischtuches ist in bevorzugter Ausgestaltung ein Vlies, beispielsweise ein PP- oder PE-Vlies, darüber hinaus gegebenenfalls auch bei möglicher Mehrfachverwendung des Wischtuches ein Mikrofaservlies.

Das gehalterte Wischtuch erstreckt sich im wesentlichen ebenflächig, ebenenparallel zum zu pflegenden Fußboden. Gegebenenfalls können sich insbesondere bei einem entsprechenden Strukturteil Wischkanten in dem Wischtuch ausbilden, die die abrasive Wirkung des Wischtuches auf dem Fußboden erhöhen.

Durch die vorgeschlagene Lösung ist eine Saug-/Wischvorrichtung in Form einer Staubsaugerdüse geschaffen, welche insbesondere eine hygienische Bestückung der Staubsaugerdüse mit einem Wischtuch und darüber hinaus auch eine hygienische Entsorgung des Wischtuches ermöglicht. Der Benutzer braucht zur Bestückung der Staubsaugerdüse mit einem Wischtuch letzteres nicht anfassen. Vielmehr reicht es aus, die Staubsaugerdüse, bestückt mit dem Strukturteil auf dem Wischtuch bevorzugt konturgleich zu positionieren und hiernach den Staubsauger anzuschalten. Der hierbei einsetzende Saugluftstrom führt zur Unterdruckanhaftung des Wischtuches. Mit Ausschalten des Staubsaugers fällt das Wischtuch ab, so weiter beispielsweise unmittelbar in ein der Entsorgung dienendes Behältnis.

In einer Weiterbildung kann zur optimalen Positionierung des Wischtuchs an der Düse eine Strukturierung der Decklage des Wischtuchs vorgesehen sein, so beispielsweise in Art einer Positiv-Strukturierung, die mit einer angepassten Negativ-Strukturierung unterseitig der Düse korrespondiert. Dies sorgt für einen genauen, deckungsgleichen und gegen Verrutschen im Zuge der Handhabung gesicherten Sitz des Wischtuches unter der Düse. Diese Struktur ist dann an dem Wischtuch nur einseitig vorgesehen. Die wischaktive Lage bleibt davon unbeeinflusst.

Auch ist vorgesehen, dass das Wischtuch zumindest in einem Teilbereich mindestens einer Randkante mit einem Festlegungsabschnitt versehen ist, womit ein verbesserter Halt des Wischtuches an dem Strukturteil erreicht ist. In vorteilhafter Weise ist der Festlegungsabschnitt zum Festlegen durch Ansaugen ausgelegt. So ist in einer beispielhaften Ausgestaltung vorgesehen, dass ein in üblicher Verschieberichtung der Düse betrachteter vordere und/oder hinterer Abschnitt des Wischtuches einen Festlegungsabschnitt ausbildet, der entsprechend im vor- bzw. rückwärtigen Bereich der Saugdüse bzw. des Strukturteils ein- bzw. angesaugt wird. Das so gehaltene Wischtuch ist zufolge dieser Ausgestaltung bezüglich der Position unter dem Strukturteil im Betrieb unveränderbar positioniert.

Der Festlegungsabschnitt ist in einer Ausgestaltung materialeinheitlich mit dem Wischtuch ausgebildet, dies weiter gegebenenfalls eine dem verbesserten Ansaugen dienende Dichtlage aufweisend. Weiter kann diesbezüglich der Festlegungsabschnitt zwar materialeinheitlich, jedoch in seiner Struktur verändert sein. So kann weiter der Festlegungsabschnitt gegenüber dem wischaktiven Bereich des Wischtuches eine höhere Dichte aufweisen, weiter gegebenenfalls mit einer Kunststoffbeschichtung versehen sein. Hieraus resultiert eine harte bzw. plattenartige Randkante zur Bildung des Festlegungsabschnittes, wobei weiter in diesem Zusammenhang alternativ auch die Möglichkeit besteht, den Festlegungsabschnitt aus einem Hartkunststoff zu bilden, weiter beispielsweise in Form einer angespritzten Hartkunststoff-Randkante. Mit dieser harten bzw. plattenartigen Randkante wird die vorder- und/oder rückseitige Randkante der Düse bzw. des Strukturteils umgriffen, wobei weiter dieses Umgreifen durch den Unterdruck im Bereich der Absaugung realisiert ist. Zudem kann zufolge dieser Ausgestaltung auch die frontseitige Absaugung der Düse auf den zu reinigenden Boden gerichtet sein, wozu weiter in einer Ausgestaltung der Festlegungsabschnitt Durchbrechungen aufweist, welche Durchbrechungen auf den Boden gerichtete Saugöffnungen formen.

Die Festlegungsabschnitte erstrecken sich bei entsprechender Ausgestaltung des Strukturteils und der vorder- und/oder rückseitigen Randansaugung zumindest annähernd ebenflächig zum wischaktiven Abschnitt des Wischtuches. Im Falle eines Umschließens der Strukturteil-Randkanten ist der Festlegungsabschnitt des gehalterten Wischtuches in eine aus der ebenflächigen Erstreckung der wischaktiven Lage abgewinkelte Ebene verlagert, so beispielsweise um einen Winkel bis hin zu 90°.

Zudem betrifft die Erfindung ein Wischtuch zur Saughalterung an einer Staubsaugerdüse. Um ein derartiges Wischtuch verbessert auszugestalten, ist eine luftdichte Dichtlage vorgesehen. Diese Dichtlage verhindert bei Zuordnung des Wischtuches zu der Staubsaugerdüse auch ein Aufsaugen von Flüssigkeiten durch das Wischtuch. Entsprechend kann das so konfektionierte Wischtuch auch zur Feuchtreinigung mittels der Staubsaugerdüse genutzt werden, wobei die Halterung des Wischtuches an der Staubsaugerdüse allein durch im Staubsaugerbetrieb aufgebauten Unterdruck erreicht ist.

In weiterer Ausgestaltung weist das Wischtuch Mittel auf zur bevorzugt ergänzenden Halterung durch Unterdruck an der Saugdüse. Diese bevorzugt mechanischen Mittel dienen insbesondere zur Unterstützung der Unterdruckhalterung des Wischtuches. So ist durch die Anordnung mechanischer Haltemittel die Anhaftung des Wischtuches auch bei Unterbrechung des Saugluftstromes, beispielsweise nach einem Unterbrechen des Saugluftstromes durch Ausschalten des Gerätes weiter an der Düse gegeben. Die mechanischen Mittel bestehen in einer Ausgestaltung aus einem Klettverschluss, wobei ein Klettverschlussteil dem Wischtuch und das korrespondierende andere Klettverschlussteil dem Düsenboden bzw. dem dem Wischtuch zugeordneten Halteelement zugeordnet ist. Bei Ausgestaltung des Wischtuches aus einem insbesondere textilen Material, weiter beispielsweise aus einem Vliesmaterial kann dieses Material selbst das schlaufenartige Klettverschlussteil formen. Weiter alternativ sind die mechanischen Mittel Rastmittel, so weiter beispielsweise in der Art, dass geräteseitig gegebenenfalls federelastisch ausgebildete Rastzapfen ausgebildet sind, die mit korrespondierenden Rastöffnungen in dem Wischtuch zusammenwirken. Eine Verstärkung der Rastöffnungsränder zur sicheren Rasthalterung in Zusammenwirkung mit dem Rastzapfen ist beispielsweise durch die in dem Wischtuch eingebundene Dichtlage erreicht.

Als besonders vorteilhaft erweist sich eine Ausgestaltung, bei welcher das Wischtuch eine Kontur aufweist, die der Grundrisskontur der Saugdüse entspricht oder zumindest weitestgehend entspricht. So ist hierdurch eine größtmögliche, über die Staubsaugerdüse belastete Wischfläche geschaffen. Dadurch bedingt, dass das Wischtuch allein durch Unterdruck an der Düse gehaltert wird, kann auf Übermaße beispielsweise zur Festlegung des Wischtuches über Klemmen oder dergleichen verzichtet werden. Es liegt entsprechend ein Wischtuch vor mit einer Wischfläche, die optimal vollflächig genutzt wird.

Das Wischtuch kann in einfachster Ausgestaltung ein Trockentuch sein. Die Flüssigkeit zur Feuchtbearbeitung des Fußbodens wird in diesem Fall direkt auf den Fußboden aufgebracht und über die mit dem Wischtuch versehene Düse zur Einwirkung verteilt. In einer Weiterbildung des Erfindungsgegenstandes ist das Wischtuch ein Feuchttuch, welches entsprechend mit Feuchte und gegebenenfalls mit Reinigungsmitteln versehen ist. Auch kann das Wischtuch in einer alternativen Ausgestaltung mit Versiegelungsmitteln oder dergleichen versehen sein. Über das Feuchttuch wird kontinuierlich kontrolliert Feuchte auf den zu pflegenden Hartboden abgegeben. Die in dem Wischtuch vorgesehene Dichtlage verhindert das Trockensaugen der in dem Wischtuch aufgenommenen Feuchte.

Das Wischtuch kann mehrlagig aufgebaut sein, so beispielsweise mit einer Wischlage und einer darüber angeordneten, fest mit der Wischlage verbundenen Dichtlage. Diese Dichtlage besteht in einer Weiterbildung des Erfindungsgegenstandes aus einer Folie, weiter insbesondere aus einer Kunststofffolie, die entsprechend wasser- und bevorzugt weiter auch luftdicht ist. Die wischaktive Lage des Wischtuches ist in bevorzugter Ausgestaltung ein Vlies, beispielsweise ein PP- oder PE-Vlies, darüber hinaus gegebenenfalls auch bei möglicher Mehrfachverwendung des Wischtuches ein Mikrofaservlies.

Die Dichtlage ist hierbei so luftdicht gestaltet, dass der düsenseitig anliegende Unterdruck, auch bei systembedingt variierenden Werten für ein sicheres Anziehen und Halten des Wischtuches sorgt. Dabei ist die Dichtlage so wasserdicht, dass eine gegebenenfalls durchgelassene Wassermenge nicht die Grenze übersteigt, ab der ein handelsüblicher Haushalts-Staubsauger Schaden nehmen könnte. In diesem Sinne kann eine Dichtlage, die eben nicht absolut dicht sein muss, auch beispielsweise aus einer ausreichend dichten Vlieslage bestehen, alternativ erreicht durch eine auf das Wischvlies aufgesprühte Beschichtung oder einer nicht absolut dichten Folie.

Das Wischtuch kann durchsetzt mit Wasser und/oder Reinigungsmittel und/oder Glanzreiniger und/oder Poliermittel vorliegen. Auch können verschiedene, an den Reinigungsprozess angepasste Wischtuchvarianten vorliegen, so beispielsweise eine Variante zum Wischen und eine Variante zum Polieren.

Die Dichtlage erstreckt sich in einer Ausgestaltung des Erfindungsgegenstandes über die gesamte Fläche des Wischtuches. Alternativ wird diesbezüglich weiter vorgeschlagen, dass die Dichtlage, Dichtlagenbereiche bildend lediglich partiell in dem Wischtuch ausgebildet ist.

Auch ist vorgesehen, dass das Wischtuch zumindest in einem Teilbereich mindestens einer Randkante mit einem Festlegungsabschnitt versehen ist, womit ein verbesserter Halt des Wischtuches an der Staubsaugerdüse erreicht ist. In vorteilhafter Weise ist der Festlegungsabschnitt zum Festlegen durch Ansaugen ausgelegt. So ist in einer beispielhaften Ausgestaltung vorgesehen, dass ein in üblicher Verschieberichtung der Düse betrachteter vordere und/oder hinterer Abschnitt des Wischtuches einen Festlegungsabschnitt ausbildet, der entsprechend im vor- bzw. rückwärtigen Bereich der Saugdüse ein- bzw. ansaugbar ist.

Der Festlegungsabschnitt ist in einer Ausgestaltung materialeinheitlich mit dem Wischtuch ausgebildet, dies weiter gegebenenfalls eine dem verbesserten Ansaugen dienende Dichtlage aufweisend. Weiter kann diesbezüglich der Festlegungsabschnitt zwar materialeinheitlich, jedoch in seiner Struktur verändert sein. So kann weiter der Festlegungsabschnitt gegenüber dem wischaktiven Bereich des Wischtuches eine höhere Dichte aufweisen, weiter gegebenenfalls mit einer Kunststoffbeschichtung versehen sein. Hieraus resultiert eine harte bzw. plattenartige Randkante zur Bildung des Festlegungsabschnittes, wobei weiter in diesem Zusammenhang alternativ auch die Möglichkeit besteht, den Festlegungsabschnitt aus einem Hartkunststoff zu bilden, weiter beispielsweise in Form einer angespritzten Hartkunststoff-Randkante. Mit dieser harten bzw. plattenartigen Randkante ist eine vorder- und/oder rückseitige Randkante der Düse insbesondere durch Ansaugung umgreifbar. Alternativ kann über den Festlegungsabschnitt auch eine mechanische Festlegung, bspw. Klemmung, erreicht werden. In einer weiteren Ausgestaltung weist der Festlegungsabschnitt Durchbrechungen auf, welche Durchbrechungen auf den Boden gerichtete Saugöffnungen formen.

Das Wischtuch ist in einer Ausbildung mit einer Reinigungsflüssigkeit getränkt, weiter mit reinigungsaktiven Substanzen wie Tenside. Entsprechend ist das Wischtuch nach Anordnung an die Staubsaugerdüse unmittelbar bereit zur Feuchtbodenbearbeitung durch kontinuierliche Abgabe der aufgenommenen Feuchtigkeit. Alternativ kann die wischaktive Lage des Wischtuches, Reinigungsflüssigkeit bevorratende, auf Druck öffenbare Mikrokapseln aufweisen. Diese Mikrokapseln sind in einer Ausgestaltung des Erfindungsgegenstandes schichtartig auf der wischaktiven Lage aufgebracht. In jeder Mikrokapsel ist Reinigungsflüssigkeit wie Wasser, gegebenenfalls unter Zusatz von reinigungsaktiven Mitteln, bevorratet. Die Mikrokapseln platzen durch Druck auf das Wischtuch bei der Verwendung auf, welcher Druck über die Staubsaugerdüse aufgebracht wird. Der flüssige Inhalt der Mikrokapseln wird freigegeben und das Wischtuch erst zum Zeitpunkt der Anwendung entsprechend befeuchtet, wobei weiter das Wischtuch zunächst die Flüssigkeit aufsaugt, um es hiernach kontinuierlich zur Feuchtreinigung abzugeben.

In einer Weiterbildung des Erfindungsgegenstandes ist vorgesehen, dass das Wischtuch aus einem feuchten, vielschichtigen Papiermaterial besteht, wobei die Feuchte entweder durch Tränkung des Wischtuches bereits in der Vorratsstellung erreicht ist; alternativ erst erreicht wird durch Aufplatzen vorgesehener Mikrokapseln. Durch die Ausgestaltung des Wischtuches aus einem vielschichtigen Papier, alternativ aus einem unter Feuchtebeaufschlagung eine in sich stabile Lage bildenden Granulat ist eine Möglichkeit der Entsorgung des Wischtuches nach erfolgter Feuchtreinigung erreicht. Das Wischtuch zerfällt bei Trocknung, weiter unterstützt durch die Reibbeanspruchung im Zuge der Wischbewegung über die Staubsaugerdüse in eine Vielzahl kleinerer Stücke, die durch den vorhandenen, alternativ auch zusätzlich einschaltbaren Saugluftstrom durch die Staubsaugerdüse aufgesaugt werden können. Die Größe der zerfallenen Wischtuch-Teilchen ist hierbei unter Berücksichtigung der verbleibenden Saugstromöffnungen gewählt. Durch den Zerfall ist ein Auflösen des Wischtuches in staub- bzw. korngroße Einzelteile erreicht. Diese Ausgestaltung erweist sich insbesondere dann von Vorteil, wenn das Wischtuch zur Einmalnutzung ausreichend dimensioniert ist, so zur Feuchtreinigung von üblichen Bodenflächen, beispielsweise Bodenflächen im Bereich von 10 bis 30 qm, weiter beispielsweise 15 bis 20 qm. Mit Abschluss der Feuchtreinigung einer derart dimensionierten Bodenfläche wird das trockene Wischtuch bevorzugt ohne weiteren Benutzereingriff entsorgt, was weiter dem Benutzer durch ein optisches und/oder akustisches Signal mitgeteilt wird.

Alternativ zu den beschriebenen Ausgestaltungen des Wischtuches kann dieses auch aus einem Polyurethanschaum bestehen, der weiter bevorzugt reinigungsaktive Substanzen aufweist. So sind beispielsweise in dem Polyurethanschaum Tenside und Reibkörper eingearbeitet. Durch die abrasive Wirkung der Reibkörper in dem Schaum wird der im Zuge der Reinigung schmutzbeladene Schaum sukzessive abgetragen und im Zuge der Reinigungsarbeit, alternativ nach der Reinigungsarbeit durch die Staubsaugerdüse aufgesaugt.

Schließlich betrifft die Erfindung ein Verfahren zum Feuchtreinigen von Fußböden.

Zum Feuchtreinigen von Fußböden ist in der Regel zunächst eine Saug- oder Kehrbearbeitung des Fußbodens nötig, um so grobe Schmutzpartikel oder dergleichen aufzunehmen. Erst hiernach erfolgt in üblicher Weise die Feuchtreinigung.

Um diesen Vorgang zu vereinfachen, ist erfindungsgemäß ein an einer Saugdüse eines Staubsaugers gehaltertes Wischtuch vorgesehen, wobei weiter zugleich mittels einer oder mehrerer freigehaltener Saugkanäle eine Absaugung erfolgt. Diese Absaugung erfolgt bevorzugt in einem Randbereich der Saugdüse, weiter beispielsweise in einem Frontbereich, d.h. in einem in üblicher Verfahrrichtung der Saugdüse vorderen Bereich. Entsprechend wird über die freigehaltenen Saugkanäle zunächst eine Absaugung von Großpartikeln oder dergleichen bewirkt, wonach durch das unterflurseitig an der Saugdüse vorgesehene Wischtuch die Feuchtreinigung unmittelbar nachfolgt.

In einer vorteilhaften Weiterbildung des Verfahrens ist vorgesehen, dass die Reinigung mittels eines Feucht-Wischtuches vorgenommen wird und die Absaugung außerhalb der Feuchtbeaufschlagung des Fußbodens erfolgt. Die Feuchtbeaufschlagung des Fußbodens erfolgt in bevorzugter Anordnung innerhalb der durch die Saugdüse des Staubsaugers aufgespannten Grundrissfläche, während die Absaugung außerhalb, jedoch unmittelbar anschließend an die Grundrissfläche der Saugdüse vorgenommen ist. Entsprechend wird stets der zu wischende, insbesondere feucht zu wischende Bereich vorab abgesaugt, dies zumindest in der bevorzugten Arbeitsrichtung der Saugdüse. Die freigehaltenen Saugkanäle können hierbei nicht nur im üblichen Frontbereich der Saugdüse vorgesehen sein, sondern darüber hinaus auch an mehreren Seiten der Saugdüse bis hin zu einer allseitigen Anordnung von freien Saugkanälen.

Auch erweist es sich von Vorteil, dass bei einem Aufheben einer Auflage der Saugdüse auf dem Fußboden eine Unterdruckverstärkung bezüglich der Wischtuch-Halterung vorgenommen wird. So ist im Zuge des Anhebens der Saugdüse sichergestellt, dass auch ein Feuchte beinhaltendes und somit schweres Wischtuch an der Saugdüse weiter verhaftet. Die Unterdruckverstärkung ist bevorzugt nur bei einem Anheben der Saugdüse und somit einer Beabstandung des Wischtuches zum zu pflegenden Boden nötig, welche Unterdruckverstärkung in bevorzugter Ausgestaltung erreicht wird durch Schließen bzw. Verkleinern des Absaugquerschnittes außerhalb der Feuchtebeaufschlagung des Fußbodens. Die Auflage der Saugdüse auf dem Fußboden wird weiter bevorzugt durch einen Taster oder dergleichen detektiert. Ein fehlendes Tastersignal führt durch mechanische Kopplung, alternativ jedoch auch über elektrische Stellmittel zur gewünschten Unterdruckverstärkung.

Eine weitere Verbesserung der Reinigungswirkung der Saugdüse ist erreicht dadurch, dass bezüglich einer üblichen Verfahrrichtung der Saugdüse vor und hinter dem Wischtuch eine Bodenabsaugung vorgesehen ist, wobei in Abhängigkeit von der Fahrtrichtung eine Absaugmündung deaktiviert wird, während die andere Absaugmündung aktiviert wird. So ist weiter bevorzugt stets die in Fahrtrichtung vordere Absaugmündung aktiviert, während die in selber Fahrtrichtung hintere Absaugmündung verschlossen ist. Entsprechend ist die gesamte Saugkraft jeweils auf die Frontabsaugung gerichtet.

Das Wischtuch wird nach Beendigung des Reinigungsvorganges von der Staubsaugerdüse bzw. von einem gegebenenfalls vorgesehenen Strukturteil der Staubsaugerdüse entfernt. Dies kann in einfachster Weise per Hand erfolgen. Als insbesondere aus hygienischer Sicht von Vorteil erweist sich eine Ausgestaltung, bei welcher das Wischtuch nach Beendigung der Feuchtreinigung zur Entsorgung eingesaugt wird, dies über das das Wischtuch im Zuge der Feuchtreinigung tragende Gerät. Dies ist in bevorzugter Ausgestaltung erreicht durch insbesondere kurzzeitige Erhöhung der Saugleistung des Staubsaugers, welcher hierzu beispielsweise eine entsprechende Taste aufweisen kann. Die das Wischtuch halternde Saugdüse weist hierzu entsprechend dem Wischtuch zugewandt eine Saugöffnung auf. Im üblichen Betrieb, das heißt bei üblicher Absaugung mit geregelter Saugleistung verbleibt das Wischtuch durch den mäßig einwirkenden Unterdruck an der Staubsaugerdüse verhaftet.

Die Erfindung ist nachstehend anhand der beigefügten Zeichnung, welche lediglich mehrere Ausführungsbeispiele darstellen, näher erläutert. Es zeigt:
- Fig. 1: in perspektivischer Darstellung einen Haushalts-Staubsauger mit einer Staubsaugerdüse der in Rede stehenden Art;
- Fig. 2: die Staubsaugerdüse in Unteransicht;
- Fig. 3: eine weitere Unteransicht gegen die Staubsaugerdüse, jedoch nach Zuordnung eines Strukturteils in einer ersten Ausführungsform, zur Vorbereitung der Staubsaugerdüse für einen Wischtuchbetrieb;
- Fig. 4: eine der Figur 3 entsprechende Darstellung, jedoch eine zweite Ausführungsform des Strukturteils betreffend;
- Fig. 5: die Unteransicht gegen die Staubsaugerdüse mit zugeordnetem Wischtuch;
- Fig. 6: den Schnitt gemäß der Linie VI-VI in Figur 5;
- Fig. 7: die Stirnansicht gegen die Staubsaugerdüse gemäß dem Pfeil VII in Figur 5;
- Fig. 8: das Wischtuch in perspektivischer Einzeldarstellung;
- Fig. 9: einen stark vergrößert dargestellten, schematischen Querschnitt durch das Wischtuch;
- Fig. 10: eine schematische Stirnansicht gegen die Staubsaugerdüse in einer weiteren Ausführungsform, mit einem der Staubsaugerdüse zuordbaren bodenseitigen Aufsatz zur Düsenkonfiguration, einem dem Aufsatz zuordbaren Strukturteil und einem an dem Strukturteil festlegbaren Wischtuch;
- Fig. 11: eine der Fig. 10 entsprechende Darstellung, jedoch eine Ausführungsform betreffend, bei welcher der Aufsatz und das Strukturteil einteilig ausgebildet sind;
- Fig. 12: eine der Fig. 3 entsprechende Unteransicht gegen die Staubsaugerdüse mit angeordnetem Strukturteil und auf dem Strukturteil ausgebildeter Zwischenlage;
- Fig. 13: eine schematische Schnittdarstellung durch den vorderseitigen Bereich der Staubsaugerdüse mit angeordnetem Strukturteil und Wischtuch, wobei zwischen Wischtuch und Strukturteil eine elastische Zwischenlage vorgesehen ist;
- Fig. 14: eine der Fig. 13 entsprechende Schnittdarstellung, jedoch eine Ausführungsform betreffend, bei welcher die Zwischenlage aus einem geprägten Schaumstoff besteht;
- Fig. 15: eine der Fig. 5 entsprechende Unteransicht, jedoch eine alternative Ausführungsform des Wischtuches betreffend;
- Fig. 16: eine schematische Schnittdarstellung gemäß Fig. 13, jedoch eine Ausführungsform der Staubsaugerdüse mit einer Dichtlippe betreffend;
- Fig. 17: in einer Ausschnittdarstellung einen Randkantenbereich des Wischtuches mit einem angeformten Festlegungsabschnitt;
- Fig. 18: eine der Fig. 13 entsprechende Schnittdarstellung, bei Anordnung eines Wischtuches gemäß der Ausführungsform in Fig. 17;
- Fig. 19: eine der Fig. 18 entsprechende Darstellung, jedoch bei Anordnung eines alternativen Wischtuches mit Festlegungsabschnitt betreffend;
- Fig. 20: die Draufsicht auf die wischaktive Lage eines Wischtuches in einer weiteren Ausführungsform mit aufgebrachten, Reinigungsflüssigkeit bevorratenden Mikrokapseln;
- Fig. 21: eine der Fig. 13 entsprechende Schnittdarstellung, bei Anordnung eines Wischtuches gemäß der Ausführungsform in Fig. 20;
- Fig. 22: eine Ausschnittdarstellung eines Wischtuches in einer weiteren Ausführungsform, den Feuchte beinhaltenden Zustand des Wischtuches betreffend;
- Fig. 23: eine Ausschnittdarstellung gemäß Fig. 22, jedoch nach vollständiger Abgabe der im Wischtuch bevorrateten Feuchtigkeit und abschließendem Zerfall des Wischtuches zufolge Austrocknung desselben;
- Fig. 24: eine der Fig. 13 entsprechende Schnittdarstellung, eine weitere alternative Ausführungsform des Wischtuches, bestehend aus einem Polyurethanschaum betreffend;
- Fig. 25: eine Vorderansicht gegen die Staubsaugerdüse mit angeordnetem Staubsauger, bei partiell aufgebrochener Darstellung der Staubsaugerdüse zur Veranschaulichung einer alternativen Entsorgung des Wischtuches durch Einsaugen;
- Fig. 26: eine der Fig. 1 entsprechende Darstellung, jedoch eine weitere Ausführungsform der Saugdüse betreffend;
- Fig. 27: die Staubsaugerdüse in Unteransicht mit Blick auf ein eingesetztes Strukturteil;
- Fig. 28: die Unteransicht gegen die Staubsaugerdüse gemäß Fig. 27, jedoch nach Zuordnung eines Wischtuches;
- Fig. 29: einen schematischen Längschnitt durch die Staubsaugerdüse der weiteren Ausführungsform;
- Fig. 30: eine der Fig. 29 entsprechende schematische Längsschnittdarstellung, eine weitere Ausführungsform der Staubsaugerdüse betreffend;
- Fig. 31: den stirnseitigen Bereich der Staubsaugerdüse in einem schematischen Längsschnitt, eine Dichtlippenstellung bei Verlagerung der Düse in einer Verfahrrichtung betreffend;
- Fig. 32: eine der Fig. 31 entsprechende Darstellung, jedoch die Dichtlippenstellung in entgegengesetzter Verfahrrichtung betreffend;
- Fig. 33: eine weitere, der Fig. 31 entsprechende Schnittdarstellung, jedoch eine Ausführungsform mit verschließbarer Saugmündung betreffend und
- Fig. 34: eine der Fig. 33 entsprechende Darstellung, jedoch bei Abheben der Saugdüse vom zu reinigenden Boden.

Dargestellt und beschrieben ist zunächst mit Bezug zu Figur 1 ein Staubsauger 1 mit einer Staubsaugerdüse 2 zur Bearbeitung eines Fußbodens 3. In dem dargestellten Ausführungsbeispiel handelt es sich bei der Düse um eine Teppichbodendüse. Die nachfolgend beschriebenen Merkmale dieser Düse 2 sowie die weiter beschriebene Kombination der Düse 2 mit einem Wischtuch 4 sind jedoch auch bei Düsen 2 zur Bearbeitung von Hartböden denkbar, bei welchen Düsen 2 beispielsweise mit absenkbaren Borstenstreifen zur wahlweisen Bearbeitung von Hart- und Teppichböden versehen sein können.

Die Düse 2 setzt sich im Wesentlichen aus einem, auf dem Boden 3 aufsetzenden Düsenkopf 5 und einem den Düsenkopf 5 mit dem Staubsauger 1 verbindenden Düsenkörper 6 zusammen, wobei an dem Düsenkörper 6 ein Anschlussstutzen 7 ausgebildet ist zum strömungsmäßigen und gegebenenfalls elektrischen Anschluss der Düse 2 an den Staubsauger 1. Durch den Düsenkörper 6 erstreckt sich, von dem Anschlussstutzen 7 ausgehend, ein Saugkanal, welcher in dem Düsenkopf 5 in einen Saugmund 8 mündet.

Der Anschlussstutzen ist oberseitig im Bereich eines Endes des Düsenkörpers 6 angeordnet derart, dass der Anschlussstutzen 7 in einem Schwenkgelenk um eine Achse quer zur üblichen Verfahrrichtung r der Düse 2 schwenkbar ist. Auf dieser Schwenkachse sind zudem Laufrollen 9 angeordnet, über welche sich der Düsenkörper 6 auf dem Boden 3 einerends abstützt.

Wie aus der Einzeldarstellung in Figur 2 zu erkennen, sind unterseitig der Düse 2, den Düsenboden 10 unterbrechende Täler 11 ausgeformt, die kanalartig zum Saugmund 8 führen und mit diesem in strömungsmäßigem Anschluss stehen. Es sind in dem dargestellten Ausführungsbeispiel vier solcher Täler 11 vorgesehen, die paarweise einer Düsenseite zugeordnet sich etwa in einem Winkel von 45° zur quer zur Verfahrrichtung r ausgerichteten Düsenfront 12 erstrecken. Diese Täler 11 sind zur Düsenfront 12 hin offen. Entsprechend sind in der Düsenfront 12 in dem dargestellten Ausführungsbeispiel vier schlitzförmige Saugöffnungen 13 vorgesehen.

Die mit dem Saugmund 8 strömungstechnisch verbundenen Täler 11 sind zur Bodenbearbeitung, insbesondere zur Teppichbodenbearbeitung in Richtung auf den zu pflegenden Boden hin gleichfalls geöffnet, dies mit einer quer zur Längserstreckung der Täler 11 gemessenen Breite, die in dem dargestellten Ausführungsbeispiel etwa einem Drittel bis einem Sechstel der Erstreckungslänge der Täler 11 entspricht.

Um die Düse 2 in Kombination mit einem Wischtuch 4 zu nutzen, ist ein das Wischtuch 4 letztlich abstützendes Strukturteil 14 vorgesehen. Es handelt sich hierbei um ein Einsatzteil, welches bevorzugt im Kunststoffspritzverfahren hergestellt ist.

Das Einsatzteil bzw. Strukturteil 14 ist angepasst an die im Düsenboden 10 ausgebildeten Saugbearbeitungsabschnitte, also angepasst an die sich durch die Täler 11 und den Saugmund 8 ergebende Geometrie. So ist jedem Tal 11 ein gitterartiger Abschnitt 15 des Strukturteils 14 zugeordnet, welcher gitterartige Abschnitt 15 entsprechend die Täler 11 überdeckend angeordnet ist. Durch die gitterartige Struktur ergeben sich gegenüber den Talöffnungen eine Mehrzahl von flächenreduzierten Öffnungen 16.

Im Bereich des Saugmundes 8 ist das Strukturteil 14 in dem Ausführungsbeispiel gemäß Figur 3 tellerartig geschlossen ausgebildet.

Weiter ist das Strukturteil 14 so gestaltet, dass nach einem Einsetzen derselben in die Täler 11 bzw. in den Saugmund 8 eine annähernd ebene Fläche mit den benachbarten Düsenbodenabschnitten erreicht ist.

Das Einsatzteil ist in den Tälern 11 bzw. in dem Saugmund 8 klemm- oder rastgehaltert.

In Figur 4 ist eine alternative Ausgestaltung des Strukturteils 14 bzw. des Einsatzteils dargestellt. Hierbei handelt es sich nicht wie zuvor beschrieben um eine Gitterstruktur, sondern vielmehr um ein beispielsweise im Kunststoffspritzverfahren hergestelltes plattenförmiges Einsatzteil, welches angepasst ist an die durch die Täler 11 und den Saugmund 8 vorgegebene Geometrie. In die plattenförmigen Abschnitte 17, die den Tälern 11 zuzuordnen sind, sind schlitzartige Öffnungen 18 belassen, zum strömungsmäßigen Anschluss an die Täler 11.

Auch der tellerartige Verschlussabschnitt 19 ist in diesem Ausführungsbeispiel mit schlitzartigen Öffnungen 20 versehen, die ausgerichtet sind an die übliche Verfahrrichtung r, während die Öffnungen 18 in den den Tälern zuzuordnenden Abschnitten 17 angepasst an die Erstreckung der Täler 11 ausgerichtet sind.

Unabhängig von der Ausgestaltung des Strukturteils 14 bzw. des Einsatzteiles bleiben bei Einsatz des Strukturteils 14 in den Düsenboden 10 bzw. in die Täler 11 und den Saugmund 8 die düsenfrontseitigen Saugöffnungen 13 offen.

Der Düse 2 ist ein konturangepasstes Wischtuch 4 gemäß der Darstellung in Figur 8 zuordbar. Entsprechend der Grundrisskontur der Düse 2 weist auch das Wischtuch 4 einen etwa trapezförmigen Grundriss auf mit stark verrundeten Eckbereichen.

Das Wischtuch 4 ist mehrlagig, konkret zweilagig ausgebildet und besitzt eine wischaktive Lage 21 in Form eines Vlies und eine sich gleichfalls über die gesamte Fläche erstreckende Dichtlage 22. Letztere ist in dem dargestellten Ausführungsbeispiel eine Folie, beispielsweise eine Kunststofffolie.

Das Wischtuch 4 wird der Düse 2 so zugeordnet, dass die Dichtlage 22 zwischen wischaktiver Lage 21 und eingesetztem Strukturteil 14 liegt. Die Halterung des Wischtuches 4 an der Düse 2 erfolgt allein durch Unterdruck, welcher im Betrieb des Staubsaugers 1 im Bereich der Täler 11 und des Saugmundes 8 aufgebaut wird. Das eingesetzte Strukturteil 14 bietet dem Wischtuch 4 eine flächige Auflage unter gleichzeitiger Abstützung desselben, so dass das Wischtuch 4 nicht partiell in den Bereich der Täler 11 bzw. in den Bereich des Saugmundes 8 eingesogen wird.

Die Dichtlage 22 ist luftdicht gestaltet, was den Anhafteffekt durch Unterdruck weiter unterstützt. Darüber hinaus kann die Dichtlage 22 auch wasserdicht ausgestaltet sein, was das Aufsaugen von auf dem Fußboden 3 befindlicher Feuchtigkeit durch das Wischtuch 4 verhindert. Darüber hinaus kann bei derartiger Ausgestaltung auch das Wischtuch 4 selbst als Feuchttuch vorliegen, so weiter beispielsweise mit in der wischaktiven Lage 21 aufgenommenen Reinigungsmitteln.

Die Zuordnung des Wischtuches 4 zur Düse 2 kann in einfachster Weise durch Aufsetzen der Düse 2 auf ein Wischtuch 4 und nachfolgendem Einschalten des Staubsaugers 1 erfolgen. Es ergibt sich hieraus eine einfache und hygienische Handhabung. Auch das Entfernen des Wischtuches 4 kann so in einfachster Weise gestaltet sein, indem durch Ausschalten des Staubsaugers 1 und dementsprechend abfallendem Unterdruck in der Düse 2 das bis dahin gehaltene Wischtuch 4 abfällt.

Durch die Dichtlage 22 des Wischtuches 4 und der damit verbundenen Luftundurchlässigkeit des Wischtuches 4 ist die Saugkraft an den in der Düsenfront 12 freigehaltenen Saugöffnungen 13 erhöht. Über diese Saugöffnungen 13 kann im Zuge eines Wischvorganges Grobschmutz vor Erreichen der Fläche mit dem Wischtuch 4 aufgesaugt werden. Entsprechend wird der in üblicher Verfahrrichtung und entsprechend in üblicher Wischrichtung r der Düse 2 vorgelagerte Bereich durch Absaugung zum Wischen vorbereitet. Es bedarf entsprechend keinem aufwändigen, da gesondert durchzuführenden Saugen oder Kehren der zu wischenden Fläche. Vielmehr werden diese Arbeitsgänge zugleich mittels der vorgeschlagenen, mit dem Wischtuch 4 versehenen Düse 2 erledigt.

Die Staubsaugerdüse 2, insbesondere der Düsenkopf 5 kann als vorkonfigurierte Düseneinheit zur üblichen Saugbearbeitung nur einer Bodenbelagsart ausgebildet sein, weiter alternativ vorkonfiguriert zur wahlweisen Bearbeitung unterschiedlicher Bodenarten, beispielsweise durch fußbetätigbare Umschaltung zwischen einer Hartboden- und Teppichbodenbearbeitung, bei welcher Umschaltung Vorhangmittel, wie Borstenleisten und/oder Dichtlippen angehoben bzw. abgesenkt werden.

Wie in den Figuren 10 und 11 dargestellt, besteht in einer weiteren alternativen Ausgestaltung die Möglichkeit, die Staubsaugerdüse bzw. den Düsenkopf 5 entsprechend einer gewählten Konfiguration mit einem Aufsatz 23 zu versehen. Dargestellt ist jeweils ein Aufsatz 23 zur Bearbeitung von Teppichböden. Der Aufsatz 23 wird an dem Düsenkopf 5 unterseitig steckgehaltert, wobei weiter in dem Aufsatz 23 insbesondere der Saugmund 8 wie auch die Täler 11 und darüber hinaus die frontseitigen Saugöffnungen 13 ausgebildet sind.

Gemäß der Darstellung in Figur 10 ist dem Aufsatz 23 das beschriebene Strukturteil 14 als Einzelteil zuordbar, weiter steckzuordbar, wozu das Strukturteil 14 in der dargestellten Ausführungsform Rastzungen 24 aufweist, die in Zuordnung zu dem Aufsatz 23 mit entsprechenden Rastaufnahmen zusammenwirken. Entsprechend ist das Strukturteil 14 wahlweise dem Aufsatz 23 zuzuordnen, nämlich im Falle einer gewünschten Feuchtbodenbearbeitung mittels eines weiter anordbaren Wischtuches 4.

Weiter alternativ kann der Aufsatz 23, wie in Figur 11 dargestellt, zugleich das Strukturteil 14 unlösbar tragen, womit Strukturteil 14 und Aufsatz 23 einen gemeinsamen, einteiligen Aufsatz für den Düsenkopf 5 bilden. Entsprechend ist ein so gestalteter Aufsatz 23 in bevorzugter Ausgestaltung nur zur Bodenwischbearbeitung nach Zuordnung eines Wischtuches 4 geeignet.

Die Figuren 12 bis 14 zeigen weitere Ausführungsformen, bei welchem zwischen dem Strukturteil 14 und dem Wischtuch 4 eine Zwischenlage 25 angeordnet ist. Diese Zwischenlage 25 besteht in der in Figur 12 dargestellten Ausführungsform jedenfalls zugewandt dem Wischtuch 4 aus Silikon 26. Das Silikon 26 kann hierbei vollflächig auf der dem Wischtuch 4 zugewandten Oberfläche des Strukturteils 14, benachbart zu den die Täler 11 und den Saugmund 8 überdeckenden gitterartigen Abschnitten 15 aufgebracht sein. Alternativ ist die Zwischenlage 25, wie in Figur 12 dargestellt, eine gitterartige Struktur beidseitig der gitterartigen Abschnitte 15 bildend in Form von Silikonraupen aufgebracht. Zufolge dieser Ausgestaltung ist die Reibung zwischen Strukturteil 14 und Wischtuch 4 erhöht, was zu einer besseren Haftung des Wischtuches 4 am Strukturteil 14 beiträgt. Dies führt weiter zu einer verbesserten Verhaftung des Wischtuches 4 an dem Strukturteil 15 insbesondere im Zuge der Bodenbearbeitung. Das Wischtuch 4 behält hierbei sicher die gewünschte Position.

Zum Ausgleich von Bodenunebenheiten ist die Zwischenlage 25 in einer weiteren Ausführungsform elastisch eingestellt, so weiter wie in Figur 13 schematisch dargestellt durch Anordnung einer Schaumstofflage 27. Diese Schaumstofflage 27 ist bevorzugt unverlierbar an dem Strukturteil 14 gehaltert, dies weiter bevorzugt unter vollflächiger Abdeckung des Strukturteils 14, wobei weiter die Schaumstofflage 27 zur weiteren Festlegung des Wischtuches 4 mittels Unterdruckbeaufschlagung luftdurchlässig eingestellt ist. Entsprechend erfolgt die Ansaugung des Wischtuches 4 über die Täler 11 durch die Schaumstofflage 27 hindurch. In weiterer alternativer Ausführung kann die Schaumstofflage 27 auch nur zugeordnet den Tälern 11 luftdurchlässig ausgebildet sein, während Bereiche seitlich der Täler 11 luftundurchlässig sind.

Zufolge der gewählten Anordnung einer Zwischenlage 25 in Form einer elastischen Schaumstofflage 27 ist im Zuge der Feucht-Bodenbearbeitung auch bei Unebenheiten des Fußbodens 3 eine zumindest annähernd vollflächige Auflage des Wischtuches 4 auf dem Fußboden 3 erreicht.

Auch besteht die Möglichkeit gemäß der Ausführungsform in Fig. 14 die Zwischenlage 25 aus einem geprägten Schaumstoff 28 zu bilden. Dieser geprägte Schaumstoff 28 weist eine dem Wischtuch 4 zugewandte strukturierte Oberfläche auf, so beispielsweise in Form einer Pyramidenstruktur, welche Strukturierung eine erhöhte Tuchhaftung ermöglicht und weiter eine Positionierhilfe für das Wischtuch 4 bietet.

Der geprägte Schaumstoff 28 ist entsprechend der zuvor beschriebenen Ausführungsform mit dem Strukturteil 14 verhaftet, letzteres weiter bevorzugt vollflächig überdeckend, wobei der Schaumstoff 28 zumindest partiell, den Tälern 11 zugeordnet, luftdurchlässig eingestellt ist, so dass ein Ansaugen des Wischtuches 4 durch den Schaumstoff 28 zur Anhaftung an dem Schaumstoff 28 erfolgt.

Die in dem Wischtuch 43 vorgesehene Dichtlage 22 erstreckt sich in bevorzugter Ausgestaltung über die gesamte Fläche des Wischtuches 4. Über die insbesondere luftdicht eingestellte Dichtlage 22 ist die beschriebene unterdruckbehaftete Festlegung des Wischtuches 4 durch Ansaugen an das Strukturteil 14 erreicht. Wie in Figur 15 in einer weiteren Ausführungsform dargestellt, kann die Dichtlage 22 alternativ lediglich partiell ausgebildet sein, nämlich weiter Dichtlagenbereiche 29 ausformend, die den zur Ansaugung des Wischtuches 4 dienenden Luftanströmöffnungen des Strukturteils 14 zugeordnet sind. So sind in dem dargestellten Ausführungsbeispiel gemäß Figur 15 die Dichtlagenbereiche 29 in dem Wischtuch 4 den Tälern 11 des Düsenbodens 10 bzw. den gitterartigen Abschnitten 15 des Strukturteils 14 zugeordnet ausgebildet. Außerhalb dieser Dichtlagenbereiche 29 kann das Wischtuch 4 zumindest luftdurchlässig gestaltet sein.

Eine vor den frontseitigen Saugöffnungen 13 angeordnete Dichtlippe 30 dient in einer weiteren Ausführungsform gemäß Figur 16 zur Erhöhung des auf das Wischtuch 4 wirkenden Unterdrucks, womit die Haftung des Wischtuches 4 an dem Strukturteil 14 erhöht ist. Dies geht einher mit einer Erhöhung der Saugkraft.

Die Dichtlippe 30, beispielsweise in Form einer Gummilippe, erstreckt sich in üblicher Verfahrrichtung r der Staubsaugerdüse 2 vor den Saugöffnungen 13, diese im wesentlichen zur Düsenfront 12 hin abdeckend, womit die frontseitigen Saugöffnungen tendenziell nach unten in Richtung auf den Fußboden 3 gerichtet sind. Eine Abstützung entgegen der üblichen Verfahrrichtung r erfährt die Dichtlippe 30 an gehäuseseitigen, die Saugöffnungen 13 seitlich begrenzenden Stegen 31.

Weiter alternativ kann die Dichtlippe 30 auch fensterartige Durchbrüche aufweisen, womit die Saugöffnungen 13 nicht vollständig überdeckt sind. Es ist so lediglich eine partielle Abdichtung der Saugöffnungen 13 zur Erhöhung des auf das Wischtuch 4 wirkenden Unterdruckes erreicht.

Eine weitere Verbesserung des Halts des Wischtuches 4 an dem Strukturteil 14 ist erreicht durch Ausbildung von Festlegungsabschnitten 32 an dem Wischtuch 4. Ein solcher Festlegungsabschnitt 32 erstreckt sich bei insgesamt flächiger Ausgestaltung des Wischtuches 4 über die nötige Wischtucherstreckung hinaus, wirkt entsprechend in bevorzugter Ausgestaltung im Zuge des Betriebs nicht wischaktiv auf den zu pflegenden Fußboden 3 ein. Es ist diesbezüglich weiter bevorzugt ein Festlegungsabschnitt 32 der der Düsenfront 12 zuzuordnenden Randkante des Wischtuches 4 zugeordnet, zum Umgreifen der, der Düsenfront 12 zugewandten Randkante des Strukturteils 14.

In den Figuren 17 und 18 ist eine Ausführungsform dargestellt, bei welcher der Festlegungsabschnitt 32 aus einem plattenförmigen Hartkunststoffteil 33 besteht. Dieses ist beispielsweise an die zugeordnete Randkante des Wischtuches 4 angespritzt und erstreckt sich bevorzugt vollständig über die quer zur üblichen Verfahrrichtung r gemessene Breite des Wischtuches 4. Alternativ kann der plattenförmige Festlegungsabschnitt 32 auch durch entsprechende Bearbeitung des Wischtuchmaterials, beispielsweise durch Komprimierung und/oder Beschichtung mit einem Kunststoff ausgeformt sein.

Der so gestaltete Festlegungsabschnitt 32 ist mit quer zur üblichen Verfahrrichtung r betrachteten schlitzförmigen Durchbrechungen 34 versehen, welche in Zuordnungsstellung des Wischtuches 4 zum Strukturteil 14 den düsenfrontseitigen Saugöffnungen 13 zugeordnet sind.

Das Umschließen der zugeordneten Randkante des Strukturteils 14 wird im Betrieb der Staubsaugerdüse 2 erreicht durch den einwirkenden Unterdruck (vgl. Fig. 18). Hierbei ist der Festlegungsabschnitt 32 des gehalterten Wischtuches 4 in einer aus der ebenflächigen Erstreckung der wischaktiven Lage 21 abgewinkelte Ebene verlagert, so in dem dargestellten Ausführungsbeispiel in eine senkrecht zur wischaktiven Lage 21 gerichtete Ebene, wobei mittels des Festlegungsabschnittes 32 ein zumindest partielles Verschließen der düsenfrontseitigen Saugöffnungen 13 erreicht ist. Die in dem Festlegungsabschnitt 32 vorgesehenen Durchbrechungen 34 formen hiernach entsprechende Saugöffnungen, die zum Fußboden 3 hin gerichtet sind.

Alternativ kann der Festlegungsabschnitt 32, wie weiter in Figur 19 gezeigt unmittelbar aus dem Wischtuchmaterial realisiert sein. Dieser Festlegungsabschnitt 32 ist entsprechend gegenüber dem wischaktiven Abschnitt des Wischtuches 4 unverändert, weist entsprechend gegebenenfalls eine Dichtlage auf. Entsprechend der im allgemeinen biegeschlaffen Ausgestaltung des Wischtuches 4 wird der randkantenseitig über das Strukturteil 14 hinausragende Festlegungsabschnitt 32 im Betrieb der Staubsaugerdüse 2 angesaugt zum Übergreifen der zugeordneten Randkante des Strukturteils 14.

Dargestellt ist jeweils ein Festlegungsabschnitt 32 des Wischtuches 4 zugeordnet der düsenfrontseitigen Randkante des Strukturteils 14. Darüber hinaus können weitere Festlegungsabschnitte 32, beispielsweise dem rückwärtigen Bereich des Düsenkopfes 5 bzw. des Strukturteils 14 zugeordnet vorgesehen sein, so dass durch Ansaugen und Umlegen der Festlegungsabschnitte 32 die Position des Wischtuches 4 auf dem Strukturteil 14 gegen Verrutschen gesichert ist.

Das Wischtuch 4 ist in bevorzugter Ausgestaltung bereits mit Zuordnung an das Strukturteil 14 bzw. an dem Düsenkopf 5 feucht eingestellt, so insbesondere durch Tränkung des Wischtuches 4 mit einer Reinigungsflüssigkeit. Letztere kann in einfachster Form Wasser sein, darüber hinaus gegebenenfalls unter Zusatz von reinigungsaktiven Stoffen wie Tenside. Im Zuge des Reinigungsvorganges gibt das Wischtuch 4 kontinuierlich Reinigungsflüssigkeit zum Auftrag auf den Fußboden 3 ab.

Alternativ kann das Wischtuch 4, wie in den Figuren 20 und 21 schematisch dargestellt, auf der wischaktiven Lage 21, das heißt auf der dem Strukturteil 14 abgewandten Oberfläche eine Schicht aus Mikrokapseln 35 aufweisen, die die Reinigungsflüssigkeit bevorraten. Nach Anordnung eines derart bestückten Wischtuches 4 an die Staubsaugerdüse 2 und Aufsetzen derselben auf den zu reinigenden Fußboden 3 platzen die Mikrokapseln 35 unter der einwirkenden Druckbelastung über die Staubsaugerdüse 2 und gegebenenfalls den Staubsauger 1 auf und geben die bevorratete Reinigungsflüssigkeit frei. Letztere wird unmittelbar hiernach durch das bis dahin trockene Wischtuch 4 aufgesogen und in üblicher Weise im Zuge des Reinigungsvorganges kontinuierlich wieder abgegeben. Zufolge dieser Ausgestaltung erfolgt eine Befeuchtung des Wischtuches 4 erst zum Beginn der Reinigungsanwendung.

Die Mikrokapseln 35 sind beispielsweise gebildet durch kalottenartig geformte Hüllen aus einer mikrofeinen Kunststofffolie.

Die Figuren 22 und 23 zeigen eine weitere Ausführungsform des Wischtuches 4. Dieses besteht in diesem Fall aus einem vielschichtigen Papiermaterial, welches mit Reinigungsflüssigkeit getränkt ist. In diesem feuchten Zustand weist das Wischtuch 4 eine ausreichende Stabilität auf, die auch einer Beanspruchung beim Wischvorgang durch Hin- und Herverlagerung der mit dem Wischtuch 4 versehenen Staubsaugerdüse 2 zerstörungsfrei standhält.

Nach vollständiger Abgabe der in dem Wischtuch 4 bevorrateten Reinigungsflüssigkeit trocknet das Wischtuch 4 aus, was aufgrund der gewählten Ausgestaltung des Wischtuches 4 aus einem vielschichtigen Papiermaterial zum Auflösen und Zerfallen des Wischtuches 4 in viele kleine unregelmäßige Stücke 36 führt (vgl. Fig. 23). Diese nunmehr trockenen Tuchstücke 36 können im Anschluss an die Feuchtreinigung ohne weitere Veränderung der Konfiguration der Staubsaugerdüse 2 über diese aufgesaugt werden, dies beispielsweise über die düsenfrontseitigen Saugöffnungen 13, weiter aber auch bei einem Zerfall des Wischtuches 4 in staub- bzw. korngroße Tuchstücke 36 über die Öffnungen 16 des gitterartigen Strukturteil-Abschnittes 15.

In weiterer alternativer Ausgestaltung besteht das Wischtuch 4 aus einem Polyurethanschaum, der neben reinigungsaktiven Substanzen wie Reinigungsflüssigkeit, gegebenenfalls unter Zusatz von Tensiden Reibkörper 37 aufweist. Diese Reibkörper 37 sind in den Schaum eingearbeitet und liegen partiell im Bereich der wischaktiven Oberfläche frei. Im Zuge der Feuchtreinigung wird der vom Fußboden 3 abgetragene Schmutz von dem Schaum aufgenommen, wobei weiter im Zuge der Reinigung durch Reibung auf dem Fußboden 3 die partiell freiliegenden Reibkörper 37 sukzessive den schmutzbeladenen Schaum abtragen. Das so gestaltete Wischtuch 4 wird entsprechend im Zuge der Fußbodenbearbeitung nach und nach unter Reduzierung der Wischtuchdicke durch abrasiven Abtrag aufgelöst, wobei die abgetragenen Schaumpartikel und die gelösten Reibkörper entweder bereits im Zuge des Reinigungsvorganges unmittelbar über die düsenfrontseitigen Saugöffnungen 13 oder alternativ nach Beendigung der Feuchtreinigungsarbeit in einem weiteren Arbeitsgang aufgesaugt werden.

Der das Wischtuch 4 formende Polyurethanschaum ist zur unterdruckbehafteten Festlegung an dem Strukturteil 14 bzw. an dem Düsenboden 10, gegebenenfalls unter Fortlassung des Strukturteils 14, luftdicht, darüber hinaus weiter bevorzugt flüssigkeitsdicht ausgebildet.

Figur 25 zeigt in einer weiteren Ausführungsform ein alternatives Verfahren zur Entsorgung eines kontaminierten Wischtuches 4 nach erfolgter Reinigung. Das Wischtuch 4 wird hierbei als Ganzes zur Entsorgung über die Staubsaugerdüse 2 eingesaugt, wozu weiter in dem dargestellten Ausführungsbeispiel zugeordnet dem Staubsauger 1 eine gegebenenfalls gesondert ausgebildete Taste 38 vorgesehen ist, über welche eine kurzfristig stark ansteigende Gebläseleistung erreicht werden kann. Durch den auch auf das Wischtuch 4 an der Staubsaugerdüse 2 einwirkenden überhöhten Saugluftstrom wird das Wischtuch 4 durch die Staubsaugerdüse 2 eingesaugt.

Die Wischtuch-Entsorgung gemäß den in den Figuren 22 bis 25 dargestellten Ausführungsbeispielen erfolgt für den Benutzer berührungslos, womit jeweils eine hygienische Lösung der Entsorgung erreicht ist. Zusammen mit dem Wischtuch 4 wird zugleich der aufgenommene Schmutz entsorgt.

Die Figuren 26 bis 29 zeigen eine weitere Ausführungsform der Staubsaugerdüse 2. In dieser teilt sich der, den Anschlussstutzen 7 durchsetzende und strömungsmäßig mit dem Sauggebläse des Staubsaugers 1 verbundene Saugkanal 39 in zwei Saugkanalzweige auf, nämlich in einen der unterdruckbehafteten Halterung des Wischtuches 4 dienenden Halterungs-Saugkanalzweig 40 und in einen der unmittelbaren Absaugung des Fußbodens 3 dienenden Absaug-Kanalzweig 41. Wie aus der schematischen Darstellung in Figur 29 zu erkennen, ist die Abzweigung 42 im Saugkanal 39 im wesentlichen unmittelbar strömungsabwärts betrachtet hinter dem Anschlussstutzen 7 ausgebildet.

Von der Abzweigung 42 ausgehend erstreckt sich der Absaug-Kanalzweig 41 oberhalb des Halterungs-Saugkanalzweiges 40, dies bis zur Düsenfront 12, wo der Absaug-Kanalzweig 41 einen sich über die gesamte Breite des Düsenkopfes 5 erstreckenden, nach unten zum Fußböden 3 hin sich öffnenden Bodenabsaugbereich 43 ausformt. Dieser ist düsenartig gestaltet mit einer quer zur üblichen Verfahrrichtung r ausgerichteten, schlitzartigen Mündung.

Der Halterungs-Saugkanalzweig 40 formt eine lediglich nach unten, das heißt dem Düsenboden 10 zugewandt sich öffnende Tuchhaltekammer 44 aus. Diese Tuchhaltekammer 44 ist umlaufend, wie auch deckenseitig durch eine den Halterungs-Saugkanalzweig 40 zum Absaug-Kanalzweig 41 trennende Decke 45 im wesentlichen verschlossen, dies lediglich unter Belassung eines in der Abzweigung 42 belassenen Saugdurchtritts 46. Dieser Saugdurchtritt 46 ist gegenüber dem letztlich die Tuchhaltekammer 44 ausbildenden Halterungs-Saugkanalzweig 40, weiter auch gegenüber dem sich stromaufwärts anschließenden Saugkanal 39 querschnittsreduziert, womit die gebildete Engstelle in Art einer Venturi-Düse wirkt. Die so geformte Kanalengstelle wird entsprechend mit einem Saugluftstrom erhöhter Geschwindigkeit durchsetzt, was in der Tuchhaltekammer 44 zu einem erhöhten Unterdruck führt.

Die Tuchhaltekammer 44 ist zugeordnet dem Düsenboden 10 überdeckt von einem Strukturteil 14. Hierbei handelt es sich in der dargestellten Ausführung entsprechend den Ausführungen bezüglich des ersten Ausführungsbeispieles um ein gitterartiges Strukturteil 14, welches weiter in dem dargestellten Ausführungsbeispiel nicht lösbar auf Düsenbodenebene an der Staubsaugerdüse 2 befestigt ist. Alternativ ist auch ein austauschbar festlegbares Strukturteil 14 möglich.

Über die Vielzahl von Strukturteil-Öffnungen 16 wird das unterseitig des Strukturteils 14 angeordnete Wischtuch 4 im Betrieb des Staubsaugers 1 unterdruckbehaftet festgelegt, wobei weiter sich das Wischtuch 4 über die gesamte Fläche des Strukturteils 14 erstreckt. Weiter ist vorgesehen, dass mit Ausnahme des düsenfrontseitigen Bodenabsaugbereiches 43 das Strukturteil 14 sowie das Wischtuch 4 sich über die gesamte verbleibende Düsenbodenfläche erstrecken.

Über den frontseitigen Bodenabsaugbereich 43 werden im Zuge der Verfahrbewegung der Staubsaugerdüse 1 auf dem Fußboden 3 Grob- und Feinpartikel vor Kontaktierung des entsprechenden Fußbodenabschnittes durch das Wischtuch 4 aufgesaugt. Um nach einem Abschalten des Saugluftstromes, weiter auch gegebenenfalls hervorgerufen durch etwaige Verwirbelungen in dem Absaug-Kanalzweig 41 einem Einfallen von Schmutz-/Staubpartikeln in den Halterungs-Saugkanalzweig 42 entgegenzuwirken, ist der Halterungs-Saugkanalzweig 40 durch ein filterartiges Trennmittel 47 zu dem Saugkanal 39, weiter zu dem Absaug-Kanalzweig 41 gesondert. Dieses Trennmittel 47 ist in dem dargestellten Ausführungsbeispiel eine im Bereich der Abzweigung 42 angeordnete Filterlage.

In Verfahrrichtung r betrachtet ist zwischen dem Bodenabsaugbereich 43 und dem sich in Verfahrrichtung r anschließenden Wischtuchbereich eine zur Auflage auf dem Fußboden 3 ausgebildete Dichtlippe 48 vorgesehen. Diese erstreckt sich quergerichtet zur üblichen Verfahrrichtung r über die gesamte Breite des Bodenabsaugbereiches 43 und ist mit einer vertikalen Querschnittslänge versehen, die ein Umschlagen der Dichtlippe 48 in Abhängigkeit von der gewählten Verfahrrichtung erlaubt.

Diese Dichtlippe 48 schützt das Wischtuch 4 vor Austrocknung durch den durch den Bodenabsaugbereich 43 angesaugten Luftstrom. Weiter bietet die Dichtlippe 48 ein Hilfsmittel beim Überfahren von flachen Hindernissen, wie beispielsweise Türschwellen. Bei einer Schiebeverlagerung der Staubsaugerdüse 2 in Verlagerungsrichtung r, das heißt also vom Benutzer aus betrachtet nach vorne legt sich das freie Ende der Dichtlippe 48 über die zugeordnete Randkante des Wischtuches 4, so dass das Wischtuch 4 beispielsweise beim Überfahren einer Türschwelle nicht abreißt bzw. sich abschält. Die Dichtlippe 48 dient entsprechend zugleich als Überfahrhilfe.

Ist, wie in Figur 30 beispielhaft dargestellt sowohl zugeordnet der Düsenfront 12 als auch zugeordnet der Düsenrückseite jeweils ein Bodenabsaugbereich 43 vorgesehen, so sind jedem Bodenabsaugbereich 43, 43' eine Dichtlippe 48 bzw. 48' zugeordnet, wobei die jeweils in Verfahrrichtung vordere Dichtlippe 48, den zugehörigen Bodenabsaugbereich 43 nicht beeinflussend, die zugewandte Randkante des Wischtuches 4 überfängt und die in Verfahrrichtung hintere Dichtlippe 48' unter gleichgerichteter Auslenkung den entsprechend in Verfahrrichtung nachgeordneten Bodenabsaugbereich 43' dichtend verschließt (vergleiche hierzu auch Figuren 31 und 32). Durch den dichtenden Verschluss des jeweils in Verfahrrichtung hinteren Bodenabsaugbereiches ist die gesamte Saugkraft auf den jeweils in Verfahrrichtung vorderen Bodenabsaugbereich 43 gerichtet. Dies führt zu einer verbesserten Aufnahme von auf dem Fußboden 3 vor dem Wischtuch 4 sich befindlichen Staub- bzw. Schmutzgut.

Sind, wie in Figur 30 schematisch dargestellt, vor- und rückseitig der Staubsaugerdüse 2 jeweils Bodenabsaugbereiche 43 und 43' vorgesehen, so sind diese unter Unterzweigung des Saugkanals 39 in einen Vorder-Absaug-Kanalzweig 49 einen Hinter-Absaug-Kanalzweig 50 strömungsmäßig angeschlossen. Die Abzweigung 42 weist entsprechend neben dem Saugkanal 39 drei Saugkanalzweige auf.

In den Figuren 33 und 34 ist eine Ausführungsform dargestellt, bei welcher ein Bodenkontakt der Staubsaugerdüse 2 detektiert wird. Die nachfolgenden Erläuterungen beziehen sich jeweils auf eine frontseitige Bodenabsaugung. Bei einer gegebenenfalls vorgesehenen weiteren Absaugung im rückwärtigen Bereich der Staubsaugerdüse 2 ist eine gleiche Vorrichtung vorgesehen.

Zur Detektierung des Bodenkontakts ist düsenfrontseitig, in üblicher Verfahrrichtung r vorgeordnet dem Bodenabsaugbereich 43 ein Taster 51 vorgesehen. Dieser weist einen Tastteller 42 zur Auflage auf dem Fußboden 3 in der Bodenkontaktstellung auf. Ein sich senkrecht von dem Tastteller 42 nach vertikal oben erstreckender Stößel 53 durchsetzt den Düsenboden 10. Am freien Ende des Stößels 53 ist eine in Längserstreckung gekröpft verlaufende Verschlussklappe 54 angelenkt.

Eine den Stößel 53 umgebende, sich einerends an dem Tastteller 52 und andernends unterseitig des Düsenbodens 10 abstützende Druckfeder 55 belastet den Taster 51 nach vertikal unten, ist entsprechend bei einem Aufsitzen der Staubsaugerdüse 2 auf dem Fußboden 3 infolge entsprechender vertikaler Einsenkung des Tasters 51 komprimiert. In dieser Tasterstellung ist die Verschlussklappe 54 in einer Offenstellung gemäß Figur 33 gehalten.

Mit Abheben der Staubsaugerdüse 2 vom Fußboden 3 wird dem Taster 51 bzw. dem Tastteller 52 die Abstützung auf dem Fußboden 3 genommen. Die Druckfeder 55 bewirkt entsprechend durch Entspannung derselben eine vertikale Relativverlagerung des Tasters 51 zum Düsenboden 10 nach unten, womit über den hierbei sich absenkenden Stößel 53 die Verschlussklappe 54 über eine geräteseitige Steuerfläche 56 in die den zugeordneten Bodenabsaugbereich 43 verschließende Stellung gemäß Figur 34 schwenkverlagert.

Entsprechend der vorbeschriebenen Ausgestaltung wird mit Abheben der Staubsaugerdüse 2 vom Fußboden 3 selbsttätig der oder die Bodenabsaugbereiche geschlossen, was mit einer Unterdruckerhöhung im Bereich der Tuchhaltekammer 44 einhergeht. Somit ist bei einem entsprechenden Abheben der Staubsaugerdüse 2 auch ein gegebenenfalls durchtränktes und somit schweres Wischtuch 4 sicher unterseitig an der Düse gehalten.

## Patentansprüche

1. Kombination einer Staubsaugerdüse (2) mit einem Wischtuch (4), wobei die Staubsaugerdüse (2) einen Saugmund (8) aufweist und das Wischtuch (4) vorzugsweise mittels Unterdruck an der Düse (2) zu haltern ist, **dadurch gekennzeichnet, dass** das Wischtuch (4) zur Verhinderung des Aufsaugens von Flüssigkeiten eine Dichtlage (22) aufweist.

2. Kombination nach Anspruch 1, **dadurch gekennzeichnet, dass** die Staubsaugerdüse (2) zwei sich stromaufwärts zu dem Wischtusch (4) trennende Saugkanalzweige (40, 41) aufweist, von denen einer zur Erzeugung eines Halterungs-Unterdruckes für das Wischtuch (4) und einer zur unmittelbaren Bodenabsaugung dient.

3. Kombination nach Anspruch 2, **dadurch gekennzeichnet, dass** die Saugkanalzweige (40, 41) zumindest teilweise übereinander angeordnet verlaufen.

4. Kombination nach einem der Ansprüche 2 oder 3, **dadurch gekennzeichnet, dass** der Wischtuchbereich von dem Bodenabsaugbereich (43) in Horizontalrichtung durch eine zur Auflage auf dem Fußboden (3) ausgebildete Dichtlippe (48) getrennt ist.

5. Kombination nach einem der vorhergehenden Ansprüche, **dadurch gekennzeichnet, dass** das Wischtuch (4), bevorzugt ergänzend zur Halterung durch Unterdruck, durch mechanische Mittel an der Staubsaugerdüse (2) gehaltert ist.

6. Kombination nach einem der Ansprüche 2 bis 5, **dadurch gekennzeichnet, dass** der Halterungs-Strömungskanalzweig (40) von dem Saugkanal (39) durch ein filterartiges Trennmittel (47) gesondert ist.

7. Kombination nach einem der Ansprüche 4 bis 6, **dadurch gekennzeichnet, dass** die Dichtlippe (48, 48') durch die Verfahrbewegung umschlagbar ausgebildet ist, wobei bei einer Fahrtrichtung (r) der Umschlagabschnitt einer Dichtlippe (48, 48') die zugeordnete Saugmündung des Bodensaugbereiches (43, 43') verschließt, während in derselben Fahrtrichtung die andere Dichtlippe (48, 48') nur trennend zum Wischtuch (4) wirkt.

8. Kombination nach einem der vorhergehenden Ansprüche, **dadurch gekennzeichnet, dass** bei einem Aufheben einer Auflage der Staubsaugerdüse (2) auf dem Fußboden (3) eine Unterdruckverstärkung bezüglich der Wischtuchhalterung erfolgt.

9. Kombination nach einem der vorhergehenden Ansprüche, **dadurch gekennzeichnet, dass** die Saugdüse (2) bei eingesetztem Strukturteil (14) und gehaltertem Wischtuch (4) im Frontbereich Saugöffnungen (13) aufweist.

10. Wischtuch (4) zur Saughalterung an einer Staubsaugerdüse (2), **gekennzeichnet durch** eine luftdichte Dichtlage (22).

11. Wischtuch nach Anspruch 10, **dadurch gekennzeichnet, dass** das Wischtuch (4) zumindest in einem Teilbereich mindestens einer Randkante mit einem Festlegungsabschnitt (32) versehen ist.

12. Verfahren zum Feuchtreinigen von Fußböden (3), wobei ein mit einer Dichtlage (22) versehenes Wischtuch (4) an einer Saugdüse (2) eines Staubsaugers (1) mittels Unterdruck gehaltert wird und zugleich mittels einer oder mehrerer freigehaltener Saugöffnungen (13) eine Absaugung erfolgt.

13. Verfahren nach Anspruch 12, **dadurch gekennzeichnet, dass** die Reinigung mittels eines Feucht-Wischtuches vorgenommen wird und die Absaugung außerhalb der Feuchtbeaufschlagung des Fußbodens (3) erfolgt.

14. Verfahren nach einem der Ansprüche 12 oder 13, **dadurch gekennzeichnet, dass** bezüglich einer üblichen Verfahrrichtung (r) der Staubsaugerdüse (2) vor und hinter dem Wischtuch (4) eine Bodenabsaugung vorgesehen ist, wobei in Abhängigkeit von der Fahrtrichtung (r) eine Absaugmündung deaktiviert wird, während die andere Absaugmündung aktiviert wird.

## Claims

1. Combination of a vacuum cleaner nozzle (2) and a cloth (4), the vacuum cleaner nozzle (2) comprising a suction mouth (8) and the cloth (4) being retained on the nozzle (2) preferably by a vacuum, **characterised in that** the cloth (4) comprises a sealing layer (22) for preventing liquids being sucked in.

2. Combination according to claim 1, **characterised in that** the vacuum cleaner nozzle (2) comprises two suction line branches (40, 41) which separate from one another upstream of the cloth (4), one of which is used to generate a vacuum for holding the cloth (4) and one of which is used for direct ground suction.

3. Combination according to claim 2, **characterised in that** the suction line branches (40, 41) are arranged so as to extend one on top of the other at least in part.

4. Combination according to either claim 2 or claim 3, **characterised in that** the region of the cloth is horizontally separated from the ground suction region (43) by a sealing lip (48) which is designed to rest on the floor (3).

5. Combination according to any of the preceding claims, **characterised in that** the cloth (4) is retained on the vacuum cleaner nozzle (2) by mechanical means, preferably in addition to being retained by a vacuum.

6. Combination according to any of claims 2 to 5, **characterised in that** the holding flow-line branch (40) is separated from the suction channel (39) by a filter-like separation means (47).

7. Combination according to any of claims 4 to 6, **characterised in that** the sealing lip (48, 48') is designed so as to be capable of flipping in a different direction as a result of the movement, the flip-over portion of one sealing lip (48, 48') closing, in one direction of travel (r), the associated suction outlet of the ground suction region (43, 43'), whereas, in the same direction of travel, the other sealing lip (48, 48') is merely separated from the cloth (4).

8. Combination according to any of the preceding claims, **characterised in that** the vacuum for holding the cloth is strengthened when the vacuum cleaner nozzle (2) stops resting on the floor (3).

9. Combination according to any of the preceding claims, **characterised in that**, when a structural component (14) is inserted and the cloth (4) is retained, the suction nozzle (2) comprises suction openings (13) in the front region.

10. Cloth (4) for being retained on a vacuum cleaner nozzle (2) by suction, **characterised by** an airtight sealing layer (22).

11. Cloth according to claim 10, **characterised in that** the cloth (4) is provided with a fixation portion (32) in at least one sub-region of at least one edge.

12. Method for wet cleaning floors (3), wherein a cloth (4) provided with a sealing layer (22) is retained on a suction nozzle (2) of a vacuum cleaner (1) by a vacuum and, at the same time, suction occurs by means of one or more suction openings (13) which are kept clear.

13. Method according to claim 12, **characterised in that** cleaning is carried out with a damp cloth, and the suction occurs outside the region of the floor (3) which has been dampened.

14. Method according to either claim 12 or claim 13, **characterised in that** ground suction is provided in front of and behind the cloth (4) in relation to a standard movement direction (r) of the vacuum cleaner nozzle (2), one suction outlet being deactivated while the other suction outlet is activated, depending on the direction of travel (r).

## Revendications

1. Combinaison d'une buse d'aspirateur (2) avec une serpillère (4), dans laquelle la buse d'aspirateur (2) présente une bouche d'aspiration (8) et la serpillère (4) doit de préférence être maintenu sur la buse (2) au moyen d'une dépression, **caractérisée en ce que** la serpillère (4) présente une couche d'étanchéité (22) afin de prévenir l'aspiration de liquides.

2. Combinaison selon la revendication 1, **caractérisée en ce que** la buse d'aspirateur (2) présente deux branches de canal d'aspiration (40, 41) se séparant en amont de la serpillère (4), dont l'une sert à la production d'une dépression de maintien pour la serpillère (4) et l'autre à l'aspiration directe du sol.

3. Combinaison selon la revendication 2, **caractérisée en ce que** les branches du canal d'aspiration (40, 41) s'étendent au moins en partie en superposition l'une au-dessus de l'autre.

4. Combinaison selon l'une des revendications 2 ou 3, **caractérisée en ce que** la zone de la serpillère est séparée de la zone d'aspiration du sol (43), dans la direction horizontale, par une lèvre d'étanchéité (48) réalisée de façon à prendre appui sur le sol (3).

5. Combinaison selon l'une des revendications précédentes, **caractérisée en ce que** la serpillère (4) est maintenu sur la buse d'aspirateur (2) par des moyens mécaniques, de préférence en complément au maintien par la dépression.

6. Combinaison selon l'une des revendications 2 à 5, **caractérisée en ce que** la branche de canal d'aspiration servant au maintien (40) est séparée du canal d'aspiration (39) par un moyen de séparation du type d'un filtre (47).

7. Combinaison selon l'une des revendications 4 à 6, **caractérisée en ce que** la lèvre d'étanchéité (48, 48') est réalisée de façon à pouvoir être inversée par le mouvement de déplacement, étant entendu que dans une direction de déplacement (r), la section réversible d'une lèvre d'étanchéité (48, 48') ferme l'embouchure d'aspiration correspondante de la zone d'aspiration du sol (43, 43'), tandis que dans la même direction de déplacement, l'autre lèvre d'étanchéité (48, 48') a seulement une fonction de séparation par rapport au chiffon (4).

8. Combinaison selon l'une des revendications précédentes, **caractérisée en ce que** lors d'un levage d'un appui de la buse d'aspirateur (2) sur le sol (3), il se produit un renforcement de la dépression par rapport au maintien de la serpillère.

9. Combinaison selon l'une des revendications précédentes, **caractérisée en ce que** la buse d'aspiration (2), lorsqu'une partie de structure (14) est installée et que la serpillère (4) est maintenue, présente des ouvertures d'aspiration (13) dans la zone avant.

10. Serpillère (4) destinée au maintien par aspiration sur une buse d'aspirateur (2), **caractérisée par** une couche d'étanchéité hermétique (22).

11. Serpillère selon la revendication 10, **caractérisée en ce que** la serpillère (4) est pourvue, au moins dans une zone partielle d'au moins un bord, d'une section de fixation (32).

12. Procédé pour le nettoyage humide de sols (3), dans lequel une serpillère (4) comprenant une couche d'étanchéité (22) est maintenue sur une buse d'aspiration (2) d'un aspirateur (1) au moyen d'une dépression et il se produit en même temps une aspiration au moyen d'une ou plusieurs ouvertures d'aspiration restant libres (13).

13. Procédé selon la revendication 12, **caractérisé en ce que** le nettoyage est réalisé au moyen d'une serpillère humide et l'aspiration se produit en dehors de la zone d'application d'humidité sur le sol (3).

14. Procédé selon l'une des revendications 12 ou 13, **caractérisé en ce que** par rapport à une direction de déplacement (r) habituelle de la buse d'aspiration (2), une aspiration du sol est prévue à l'avant et à l'arrière de la serpillère (4), étant entendu qu'en fonction de la direction de déplacement (r), une embouchure d'aspiration est désactivée tandis que l'autre embouchure d'aspiration est activée.
